# EUROPÄISCHE PATENTSCHRIFT

(11) **EP 3 951 121 B1**
(45) Veröffentlichungstag und Bekanntmachung des Hinweises auf die Patenterteilung: **19.07.2023**
(21) Anmeldenummer: 21189660.0
(22) Anmeldetag: 04.08.2021
(51) Int. Cl.: E05B 47/00, E05B 81/06, E05B 81/38, E05B 81/66, E05B 81/68, E05B 83/02, E05B 81/20

(54) **FAHRZEUGSCHLOSS MIT ZUZIEHEINRICHTUNG SOWIE FAHRZEUG MIT EINEM DERARTIGEN FAHRZEUGSCHLOSS**
VEHICLE LOCK WITH PULLING DEVICE AND VEHICLE WITH SUCH A VEHICLE LOCK
SERRURE DE VÉHICULE POURVU DE DISPOSITIF DE FERMETURE PAR TRACTION, AINSI QUE VÉHICULE DOTÉ D'UNE TELLE SERRURE DE VÉHICULE

(30) Priorität: 07.08.2020 DE 102020210067
(43) Veröffentlichungstag der Anmeldung: 09.02.2022
(73) Patentinhaber: D. La Porte Söhne GmbH, 42279 Wuppertal (DE)
(72) Erfinder: Komkin, Viktor, 42289 Wuppertal (DE); La Porte, Bastian, 42109 Wuppertal (DE)
(74) Vertreter: Dr. Solf & Zapf Patent- und Rechtsanwalts PartG mbB

(56) Entgegenhaltungen:
- EP-B1- 0 109 656
- US-A- 5 639 130
- US-B2- 6 550 825

## Beschreibung

Die Erfindung betrifft ein Fahrzeugschloss mit einer Drehfallenanordnung zum Verriegeln und Verschließen von Türen oder Klappen von Kraftfahrzeugen, insbesondere von Türen oder Klappen landwirtschaftlicher Maschinen, wie zum Beispiel Traktoren, oder Baumaschinen, sowie ein Fahrzeug mit einem derartigen Fahrzeugschloss.

Ein derartiges Türschloss ist beispielsweise aus der DE 196 53 169 A1 bekannt. Dieses Türschloss weist eine Drehfallenanordnung mit einem Schlosskasten auf, in dem zwei Drehfallen drehbar gelagert sind. Die Drehfallen dienen zur Aufnahme eines Schließbolzens und weisen eine Vorraststellung bzw. Sicherheitsraststellung, in der das Schloss bzw. die Tür noch nicht vollständig geschlossen ist, sowie eine Haupt- bzw. Endraststellung, in der das Schloss bzw. die Tür vollständig geschlossen ist, auf. Zur Verriegelung der Drehfallen in der Vorraststellung bzw. Endraststellung ist eine Sperrklinke vorhanden. Das bekannte Türschloss hat sich bewährt.

Aus dem PKW Bereich sind Schlösser bekannt, die eine Zuzieheinrichtung aufweisen, mittels der das Schloss automatisch von seiner Sicherheitsraststellung in seine vollständig geschlossene Endraststellung gebracht wird, ohne dass die Bedienperson die Fahrzeugtür weiter zu ziehen muss. Dies erfolgt z.B. durch Antrieb des Schließbolzens oder des Schlosses.

Zudem ist aus der DE 10 2013 012 117 A1 ein Fahrzeugschloss zum Verriegeln von Türen oder Klappen von Kraftfahrzeugen, insbesondere von Türen oder Klappen landwirtschaftlicher Maschinen, wie zum Beispiel Traktoren, oder Baumaschinen bekannt. Das Fahrzeugschloss weist eine Drehfallenanordnung mit zwei drehbar gelagerten Drehfallen zum Umgreifen und Halten eines Schließbolzens in einer Vorraststellung oder einer Endraststellung und eine Sperrklinke zum Verriegeln der beiden Drehfallen in ihrer Vorraststellung oder Endraststellung auf. Zudem weist das Fahrzeugschloss eine Zuzieheinrichtung auf, mit der die Drehfallen jeweils in eine Drehfallenschließrichtung von der Vorraststellung in die Endraststellung drehbar antreibbar in Verbindung stehen. Hierzu sind ein Antriebshebel und ein mit diesem verbundener Zuziehhebel vorhanden. Der Antriebshebel ist zudem mit einem Antriebsmotor von einer unbetätigten in eine betätigte Stellung drehbar antreibbar.

Dieses Fahrzeugschloss mit der Zuzieheinrichtung hat sich bewährt.

Weitere Fahrzeugschlösser mit Zuzieheinrichtungen sind aus US 5 639 130 A, US 6 550 825 B2 und EP 0 109 656 B1 bekannt.

Aufgabe der vorliegenden Erfindung ist die Bereitstellung eines Fahrzeugschlosses mit einer Drehfallenanordnung zum Verriegeln und Verschließen von Türen oder Klappen von Kraftfahrzeugen, insbesondere von Türen oder Klappen landwirtschaftlicher Maschinen, wie zum Beispiel Traktoren oder Mähdreschern, oder Baumaschinen, welches eine Zuzieheinrichtung aufweist, wobei das Fahrzeugschloss immer manuell geöffnet werden können soll. Des Weiteren soll die normale Schließfunktion des Schlosses durch die Zuzieheinrichtung nicht beeinträchtigt werden. Insbesondere soll auch bei Ausfall der Zuzieheinrichtung die Schließfunktion des Schlosses nicht beeinträchtigt werden.

Weitere Aufgabe ist die Bereitstellung eines Fahrzeugs mit einem derartigen Fahrzeugtürschloss.

Diese Aufgaben werden durch ein Fahrzeugschloss gemäß Anspruch 1 und ein Fahrzeug gemäß Anspruch 16 gelöst. Vorteilhafte Weiterbildungen der Erfindung sind in den sich anschließenden Unteransprüchen gekennzeichnet.

Im Folgenden wird die Erfindung anhand einer Zeichnung beispielhaft näher erläutert. Es zeigen:
- Figur 1:: Eine perspektivische Ansicht eines erfindungsgemäßen Fahrzeugschlosses
- Figur 2:: Eine weitere perspektivische, motorseitige Ansicht eines erfindungsgemäßen Fahrzeugschlosses
- Figur 3:: Eine motorseitige, rückseitige Draufsicht auf das erfindungsgemäße Fahrzeugschloss
- Figur 4:: Eine vorderseitige Draufsicht auf das erfindungsgemäße Fahrzeugschloss ohne eine Deckenwandung eines Schlosskastens in geöffneter Stellung des Fahrzeugschlosses, mit einem im Schlosskasten angeordneten Stützblech
- Figur 5:: Eine vorderseitige Draufsicht auf das erfindungsgemäße Fahrzeugschloss gemäß Figur 4 in Sicherheitsrast bzw. Vorraststellung
- Figur 6:: Eine vorderseitige Draufsicht auf das erfindungsgemäße Fahrzeugschloss gemäß Figur 4 in vollständig geschlossener Stellung
- Figur 7:: Eine vorderseitige Draufsicht auf das erfindungsgemäße Fahrzeugschloss mit zwei Sensoren ohne Schlosskasten in geöffneter Stellung des Fahrzeugschlosses
- Figur 8:: Eine vorderseitige Draufsicht auf einen Drehfallenmechanismus und einen Auslösemechanismus des erfindungsgemäßen Fahrzeugschlosses in geöffneter Stellung des Fahrzeugschlosses, verdeckte Bauteile sind gestrichelt dargestellt
- Figur 9:: Eine vorderseitige Draufsicht gemäß Figur 8 in Sicherheitsrast bzw. Vorraststellung des Fahrzeugschlosses
- Figur 10:: Eine vorderseitige Draufsicht gemäß Figur 8 in geschlossener Stellung des Fahrzeugschlosses
- Figur 11:: Eine vorderseitige Draufsicht gemäß Figur 8 in geschlossener Stellung des Fahrzeugschlosses mit betätigtem und verriegeltem bzw. gespeicherten Auslösemechanismus
- Figur 12:: Eine vorderseitige Draufsicht gemäß Figur 8 in wieder geöffneter Stellung des Fahrzeugschlosses mit noch betätigtem, aber frei gegebenem Auslösemechanismus
- Figur 13:: Eine vorderseitige Draufsicht gemäß Figur 8 in wieder geöffneter Stellung des Fahrzeugschlosses mit Auslösemechanismus wieder in der Ausgangsstellung
- Figur 14:: Eine Draufsicht auf einen Auslösehebel, ein Sperrelement und eine zweite Getriebestufe, vor Ingangsetzung eines Antriebsmotors, zweites Hohlrad nicht gesperrt
- Figur 15:: Eine Draufsicht auf einen Auslösehebel, ein Sperrelement und eine zweite Getriebestufe, nach Ingangsetzung des Antriebsmotors, zweites Hohlrad verriegelt zur Kraftübertragung
- Figur 16:: Eine Draufsicht auf einen Auslösehebel, ein Sperrelement und eine zweite Getriebestufe, zweites Hohlrad entriegelt
- Figur 17:: Eine perspektivische Ansicht eines Getriebes und des Antriebsmotors
- Figur 18:: Eine perspektivische Ansicht eines Planetenträgers des Getriebes
- Figur 19:: Eine perspektivische Ansicht eines Sonnenrads einer zweiten Getriebestufe des Getriebes
- Figur 20:: Verschiedene perspektivische, teilweise explosionsartige Darstellungen des Getriebes und des Antriebsmotors
- Figur 21:: Ein Funktionsdiagramm von drei Mikroschaltern des erfindungsgemäßen Fahrzeugschlosses
- Figur 22:: Eine perspektivische Explosionsdarstellung des erfindungsgemäßen Fahrzeugschlosses
- Figur 23:: Eine perspektivische Darstellung der beiden Getriebestufen mit einem Antriebsradlagerungsbolzen

Das erfindungsgemäße Fahrzeugschloss 1 weist eine Drehfallenanordnung 2 und eine Zuzieheinrichtung 3 auf.

Die Drehfallenanordnung 2 weist einen Schlosskasten 4, eine einzige darin angeordnete Drehfalle 5, ein Antriebsrad 6 und eine Antriebsradsperrklinke bzw. Sperrklinke 7 auf. Es handelt sich somit um eine Einfach-Drehfallenanordnung mit nur einer einzigen Drehfalle 5. Der quaderförmige Schlosskasten 4 dient zur Lagerung der Drehfalle 5, des Antriebsrads 6 und der Sperrklinke 7. Dazu weist der Schlosskasten 4 vorzugsweise eine Rückwandung 8, einen der Rückwandung 8 gegenüberliegenden und zu dieser parallelen, insbesondere plattenförmigen, Deckel bzw. eine Deckenwandung 9, zwei zueinander parallele und zur Rückwandung 8 senkrechte Längswandungen 10a sowie zwei zueinander parallele und zu den Längswandungen 10a senkrechte Quer- bzw. Seitenwandungen 10b auf (Fig.1-6). Vorzugsweise besteht der Schlosskasten 4 aus Kunststoff.

In dem Schlosskasten 4 ist zudem eine an sich bekannte, sich durchgehend durch die Rückwandung 8, den Deckel 9 und die eine Längswandung 10a erstreckende nutförmige Schließbolzenaussparung 11 eingebracht, die Platz für die Aufnahme eines Schließbolzens 12 schafft, worauf weiter unten näher eingegangen wird. Die Schließbolzenaussparung 11 erstreckt sich von der Längswandung 10a in die Rückwandung 8 und den Deckel 9 hinein und mündet in einen zweckmäßigerweise runden, vorzugsweise kreisrunden, Aussparungsboden. Der Schließbolzen 12 ist üblicherweise mit der Fahrzeugkarosserie (nicht dargestellt) fest verbunden. Und die Drehfallenanordnung 2 ist üblicherweise mit der Fahrzeugtür bzw. - klappe fest verbunden.

Innerhalb des Schlosskastens 4 ist die Drehfalle 5 angeordnet. Sie ist, vorzugsweise auf einem Drehfallenlagerungsbolzen 13, um eine Drehfallendrehachse drehbar gelagert. Der Drehfallenlagerungsbolzen 13 ist zweckmäßigerweise mit dem Deckel 9 fest verbunden. Die Drehfallendrehachse ist vorzugsweise senkrecht zum Deckel 9. Infolgedessen ist die Drehfalle 5 mit dem Schlosskasten 4, bevorzugt dem Deckel 9, um die Drehfallendrehachse drehbar und ansonsten unverdrehbar und unverschieblich verbunden.

Die Drehfalle 5 ist in an sich bekannter Weise plattenförmig ausgebildet, beispielsweise aus Stahl, und erstreckt sich parallel zum Deckel 9 und gering beabstandet zu diesem.

Die Drehfalle 5 weist zudem in an sich bekannter Weise eine Riegelnase 14 und eine nutförmige Schließbolzenaufnahme 15 zur Aufnahme des Schließbolzens 12 auf. Die Schließbolzenaufnahme 15 schließt sich insbesondere in eine Drehfallenschließrichtung 16a gesehen an die Riegelnase 14 an.

Die Drehfalle 5 weist außerdem jeweils zwei sich gegenüberliegende Drehfallenoberseiten 17 und eine Drehfallenumfangswandung 18 auf. Zudem weist die Drehfalle 5 eine Betätigungsnase 19 auf. Die Betätigungsnase 19 schließt sich in Drehfallenschließrichtung 16a gesehen an die Schließbolzenaufnahme 15 an. Bzw. die Schließbolzenaufnahme 15 ist zwischen der Betätigungsnase 19 und der Riegelnase 14 angeordnet.

Des Weiteren weist die Drehfalle 5, vorzugsweise die Drehfallenumfangswandung 18, eine Drehfallenverzahnung 20 auf. Die Drehfallenverzahnung 20 weist mehrere, vorzugsweise vier, in Umfangsrichtung zueinander benachbarte Drehfallenzähne 21 auf. Die Drehfallenverzahnung 20 ist vorzugsweise radial gegenüberliegend zu der Schließbolzenaufnahme 15 angeordnet.

Zudem weist die Drehfalle 5 einen Dorn 22 auf, der von der der Rückwandung 8 zugewandten Drehfallenoberseite 17 absteht. Der Dorn 22 dient als Signalgeber für einen ersten, der Drehfalle 5 zugeordneten Sensor 104, worauf weiter unten näher eingegangen wird. Zudem ist der Dorn 22 vorzugsweise im Bereich der Betätigungsnase 19 angeordnet.

Des Weiteren weist die Drehfallenanordnung 2 eine Drehfallenfeder 23 auf. Die Drehfallenfeder 23 steht mit der Drehfalle 5 in Verbindung und treibt diese entgegengesetzt zur Drehfallenschließrichtung 16a in eine Drehfallenöffnungsrichtung 16b an. Die Drehfalle 5 steht also mit der Drehfallenfeder 23, bevorzugt direkt, in Drehfallenöffnungsrichtung 16b um die Drehfallendrehachse antreibbar in Verbindung. Die Drehfallenfeder 23 hat also das Bestreben, die Drehfalle 5 in geöffneter Stellung zu halten. Die Drehfallenfeder 23 stützt sich dabei einendig direkt an der Drehfalle 5 und andernendig an dem Schlosskasten 4 ab.

Wie bereits erläutert, weist die Drehfallenanordnung 2 zudem das Antriebsrad 6 auf.

Das Antriebsrad 6 ist ebenfalls innerhalb des Schlosskastens 4 angeordnet. Es ist, vorzugsweise auf einem Antriebsradlagerungsbolzen 24, um eine Antriebsraddrehachse drehbar gelagert. Die Antriebsraddrehachse ist dabei vorzugsweise parallel zu der Drehfallendrehachse und von dieser beabstandet. Der Antriebsradlagerungsbolzen 24 ist zweckmäßigerweise mit dem Deckel 9 fest verbunden, insbesondere verschraubt. Infolgedessen ist das Antriebsrad 6 mit dem Deckel 9 um die Antriebsraddrehachse drehbar und ansonsten unverdrehbar und unverschieblich verbunden. Des Weiteren ist in dem Antriebsradlagerungsbolzen 24 vorzugsweise ein Axial-Rillenkugellager 109 (Fig. 23) gelagert. Das Axial-Rillenkugellager 109 weist in an sich bekannter Weise zwei über einen Kugelkranz 110 miteinander drehbar verbundene Lagergehäusescheiben 111 auf. Eine der beiden Lagergehäusescheiben 111 ist im Antriebsradlagerungsbolzen 24 fixiert.

Das Antriebsrad 6 ist ebenfalls vorzugsweise plattenförmig ausgebildet, beispielsweise aus Stahl, und erstreckt sich parallel zum Deckel 9 und gering beabstandet zu diesem. Zudem ist das Antriebsrad 6 parallel zur Drehfalle 5 und auf gleicher Ebene wie diese angeordnet.

Das Antriebsrad 6 weist außerdem jeweils zwei sich gegenüberliegende Antriebsradoberseiten 25 und eine in Umfangsrichtung umlaufende Antriebsradumfangswandung 26 auf.

Zudem weist das Antriebsrad 6, insbesondere die Antriebsradumfangswandung 26, eine Antriebsradrastnase 27 sowie eine erste und eine zweite Antriebsradrastvertiefung 28a;b auf. Die beiden Antriebsradrastvertiefungen 28a;b sind in Umfangsrichtung des Antriebsrads 6 gesehen beidseits der Antriebsradrastnase 27 angeordnet.

Des Weiteren weist das Antriebsrad 6, vorzugsweise die Antriebsradumfangswandung 26, eine Antriebsradverzahnung 29 auf. Die Antriebsradverzahnung 29 weist mehrere, vorzugsweise drei, in Umfangsrichtung zueinander benachbarte Antriebsradzähne 30 auf. Die Antriebsradverzahnung 29 greift zudem in die Drehfallenverzahnung 20 ein bzw. wirkt mit dieser zusammen und ist deshalb zu dieser korrespondierend ausgebildet.

Da die beiden Verzahnungen 20;29 ineinandergreifen, treibt die durch die Drehfallenfeder 23 angetriebene Drehfalle 5 das Antriebsrad 6 in eine Antriebsradöffnungsrichtung 31b an. Die Antriebsradöffnungsrichtung 31b ist dabei entgegengesetzt zur Drehfallenöffnungsrichtung 16b. Dasselbe gilt für eine Antriebsradschließrichtung 31a und die Drehfallenschließrichtung 16a.

Das Antriebsrad 6 steht also, insbesondere über die Drehfalle 5, mit der Drehfallenfeder 23 in Antriebsradöffnungsrichtung 31b um die Antriebsraddrehachse antreibbar in Verbindung. Eine eigene Antriebsradfeder für das Antriebsrad 6 ist vorzugsweise nicht vorhanden. Dies kann aber sein.

Zudem weist das Antriebsrad 6 mehrere, vorzugsweise drei, Mitnehmerzapfen 32 auf, die von der dem Deckel 9 abgewandten Antriebsradoberseite 25 abstehen. Die Mitnehmerzapfen 32 dienen zur drehfesten Verbindung des Antriebsrads 6 mit der Zuzieheinrichtung 3, worauf weiter unten näher eingegangen wird. Die Mitnehmerzapfen 32 sind vorzugsweise in Umfangsrichtung des Antriebsrads 6 gesehen zueinander benachbart angeordnet.

Zur Verriegelung der Drehfalle 5 weist das erfindungsgemäße Türschloss 1 zudem die Sperrklinke 7 auf, die die Drehfalle 5 und das Antriebsrad 6 in ihrer Endraststellung (Fig. 6 und 10) oder einer vorgerasteten Position (Fig. 5 und 9) hält oder die Drehfalle 5 und das Antriebsrad 6 freigibt (Fig. 11).

Die, bevorzugt plattenförmige, Sperrklinke 7 weist vorzugsweise zwei, insbesondere ebenflächige, Sperrklinkenoberseiten 33 und eine Sperrklinkenumfangswandung 34 auf. Die Sperrklinke 7 erstreckt sich vorzugsweise ebenfalls parallel zum Deckel 9. Die Sperrklinke 7 ist zudem vorzugsweise länglich ausgebildet und weist ein erstes Sperrklinkenende 41a und ein zweites Sperrklinkenende 41b auf.

Zudem ist die Sperrklinke 7 parallel zur Drehfalle 5 und dem Antriebsrad 6 und auf gleicher Ebene wie diese angeordnet.

Zudem ist die Sperrklinke 7 einendig, an ihrem ersten Sperrklinkenende 41a, vorzugsweise auf einem Sperrklinkenlagerungsbolzen 35, um eine Sperrklinkendrehachse drehbar gelagert. Der Sperrklinkenlagerungsbolzen 35 ist zweckmäßigerweise mit dem Deckel 9 fest verbunden. Die Sperrklinke 7 ist also um die Sperrklinkendrehachse drehbar und ansonsten unverdrehbar und unverschieblich mit dem Schlosskasten 4, bevorzugt dem Deckel 9, verbunden. Die Sperrklinkendrehachse ist beabstandet zu der Drehfallendrehachse und zu der Antriebsraddrehachse und vorzugsweise parallel zu diesen.

An ihrem zweiten Sperrklinkenende 41b weist die Sperrklinke 7, vorzugsweise die Sperrklinkenumfangswandung 34, eine Sperrklinkenrastnase 36 auf. Die Sperrklinkenrastnase 36 weist zum Antriebsrad 6 hin und wirkt mit dem Antriebsrad 6 dieses verriegelnd zusammen, worauf weiter unten näher eingegangen wird.

Insbesondere liegt die Sperrklinkenrastnase 36 in geöffneter Stellung des Türschlosses 1 und der Drehfallen 5 zunächst an der Antriebsradumfangswandung 26 außerhalb der beiden Antriebsradrastvertiefungen 28a;b an. Dazu weist die Drehfallenanordnung 2 vorzugsweise eine Sperrklinkenfeder 37 auf, mit der die Sperrklinke 7 um die Sperrklinkendrehachse in eine Sperrklinkenverriegelungsrichtung 38a drehbar antreibbar in Verbindung steht. Infolgedessen treibt die Sperrklinkenfeder 37 die Sperrklinke 7 derart an, dass die Sperrklinkenrastnase 36 an das Antriebsrad 6 angedrückt wird. Die Sperrklinkenfeder 37 stützt sich einendig an der Sperrklinke 7, vorzugsweise einem Federabstützarm 39, und andernendig an dem Schlosskasten 4 ab.

Die Sperrklinke 7 weist außerdem einen Sperrklinkenbetätigungszapfen 40 auf. Der Sperrklinkenbetätigungszapfen 40 ist vorzugsweise zwischen den beiden Sperrklinkenenden 41a;b angeordnet und steht von der der Rückwandung 8 zugewandten Sperrklinkenoberseite 33 ab.

Zwischen den beiden Sperrklinkenenden 41a;b weist die Sperrklinkenumfangswandung 34 zudem einen, vorzugsweise konkav gewölbten, Betätigungsbereich 42 auf. Der Betätigungsbereich 42 ist dem Antriebsrad 6 zugewandt.

Das Fahrzeugschloss 1 weist zudem einen Auslösemechanismus 43 zum Lösen der Verriegelung der Drehfalle 5 und des Antriebsrads 6 auf.

Der Auslösemechanismus 43 weist einen Auslösehebel 44, einen Speicherhebel 45 sowie eine Steuerscheibe 46 auf.

Zudem ist der Auslösemechanismus 43 in einer anderen Ebene als die Drehfallenanordnung 2 angeordnet. Zwischen der Drehfallenanordnung 2 und dem Auslösemechanismus 43 ist vorzugsweise ein Stützblech 47 vorhanden. Das Stützblech 47 dient somit zur mechanischen Trennung von Drehfallenanordnung 2 und Auslösemechanismus 43.

Der Auslösehebel 44 dient zur Entriegelung der Sperrklinke 7 und vorzugsweise eines Getriebes 75. Bzw. mittels dem Auslösehebel 44 ist die Sperrklinke 7 derart betätigbar, dass die Verriegelung des Antriebsrads 6 durch die Sperrklinke 7 gelöst wird.

Der, bevorzugt plattenförmige, Auslösehebel 44 weist vorzugsweise zwei, insbesondere ebenflächige, Auslösehebeloberseiten 48 und eine Auslösehebelumfangswandung 49 auf. Der Auslösehebel 44 erstreckt sich vorzugsweise ebenfalls parallel zum Deckel 9. Der Auslösehebel 44 ist zudem vorzugsweise länglich ausgebildet und weist ein erstes Auslösehebelende 50a und ein zweites Auslösehebelende 50b auf.

Zudem ist der Auslösehebel 44 einendig, an seinem ersten Auslösehebelende 50a, auf dem Sperrklinkenlagerungsbolzen 35 um eine zur Sperrklinkendrehachse koaxiale Auslösehebeldrehachse drehbar gelagert. Der Auslösehebel 44 ist also um die Auslösehebeldrehachse drehbar und ansonsten unverdrehbar und unverschieblich mit dem Deckel 9 verbunden.

An seinem zweiten Auslösehebelende 50b weist der Auslösehebel 44, vorzugsweise die Auslösehebelumfangswandung 49, eine Auslösehebelrastnase 51 auf. Die Auslösehebelrastnase 51 weist zum Speicherhebel 45 hin.

Der Auslösehebel 44 weist außerdem einen Auslösezapfen 52 auf. Der Auslösezapfen 52 ist vorzugsweise am zweiten Auslösehebelende 50b angeordnet und steht von der der Rückwandung 8 zugewandten Auslösehebeloberseite 48 ab. Der Auslösezapfen 52 ragt zudem aus dem Schlosskasten 4 heraus. Vorzugsweise durchgreift er einen Schlitz in dem Schlosskasten 4, insbesondere in der Rückwandung 8. Somit stellt der Auslösezapfen 52 die Verbindung des Auslösemechanismus 43 mit einem außerhalb des Schlosskastens 4 angeordneten Betätigungsmechanismus, z. B. einem Druckknopf oder einem Ziehgriff oder dergleichen, dar.

Der Auslösehebel 44 weist außerdem einen Entriegelungszapfen 53 auf. Der Entriegelungszapfen 53 ist vorzugsweise zwischen den beiden Auslösehebelenden 50a;b angeordnet und steht ebenfalls von der der Rückwandung 8 zugewandten Auslösehebeloberseite 48 ab.

Zwischen den beiden Auslösehebelenden 50a;b weist die Auslösehebelumfangswandung 49 zudem einen, vorzugsweise konkav gewölbten, Betätigungsbereich 54 auf. Der Betätigungsbereich 54 ist der Steuerscheibe 46 abgewandt. Der Betätigungsbereich 54 wirkt zudem mit dem Sperrklinkenbetätigungszapfen 40 zusammen, worauf weiter unten näher eingegangen wird.

Die Steuerscheibe 46 weist vorzugsweise zwei, insbesondere ebenflächige, Steuerscheibenoberseiten 57 und eine Steuerscheibenumfangswandung 58 auf. Zudem weist die Steuerscheibe 46 eine mittige von der einen zur anderen Steuerscheibenoberseite 57 durchgehende Aussparung 59 auf. Des Weiteren weist die Steuerscheibe 46 drei Zapfenaufnahmeaussparungen 60 auf. Die Zapfenaufnahmeaussparungen 60 erstecken sich ebenfalls von der einen zur anderen Steuerscheibenoberseite 57 durch die Steuerscheibe 46 durch. Zudem sind sie vorzugsweise zur mittigen Aussparung 59 hin offen. Die Zapfenaufnahmeaussparungen 60 sind außerdem in Umfangsrichtung der Steuerscheibe 46 zueinander benachbart angeordnet. Zudem dienen die Zapfenaufnahmeaussparungen 60 zur Aufnahme der Mitnehmerzapfen 32 des Antriebsrads 6. Die Mitnehmerzapfen 32 des Antriebsrads 6 sind also in den Zapfenaufnahmeaussparungen 60 formschlüssig angeordnet. Dadurch ist die Steuerscheibe 46 drehfest bzw. um die Antriebsraddrehachse unverdrehbar mit dem Antriebsrad 6 verbunden.

Außerdem weist die Steuerscheibenumfangswandung 58 einen ersten kreiszylindrischen Umfangswandungsabschnitt 61 und einen zweiten kreiszylindrischen Umfangswandungsabschnitt 62 auf. Der erste kreiszylindrische Umfangswandungsabschnitt 61 weist dabei einen größeren Durchmesser als der zweite kreiszylindrische Umfangswandungsabschnitt 62 auf. Der erste kreiszylindrische Umfangswandungsabschnitt 61 und der zweite kreiszylindrische Umfangswandungsabschnitt 62 gehen dabei über eine Flanke 63 ineinander über.

Zudem weist die Steuerscheibenumfangswandung 58 einen Anschlagabschnitt 64 auf. Die Flanke 63 ist dabei an einem Ende des zweiten kreiszylindrischen Umfangswandungsabschnitts 62 angeordnet und der Anschlagabschnitt 64 ist am anderen Ende des zweiten kreiszylindrischen Umfangswandungsabschnitts 62 angeordnet. Er ist insbesondere zwischen dem ersten und dem zweiten kreiszylindrischen Umfangswandungsabschnitt 61;62 angeordnet.

Der Speicherhebel 45 weist zwei einendig miteinander verbundene Speicherhebelarme 65;66 auf. Die beiden Speicherhebelarme 65;66 sind abgewinkelt zueinander. Zudem weist der, bevorzugt plattenförmige, Speicherhebel 45 zwei, insbesondere ebenflächige, Speicherhebeloberseiten 67 und eine Speicherhebelumfangswandung 68 auf. Der Speicherhebel 45 erstreckt sich vorzugsweise ebenfalls parallel zum Deckel 9.

Zudem ist der Speicherhebel 45 an einem freien Ende des ersten Speicherhebelarmes 65 auf einem Speicherhebellagerungsbolzen 69 um eine Speicherhebeldrehachse drehbar gelagert. Der Speicherhebellagerungsbolzen 69 ist zweckmäßigerweise mit dem Deckel 9 fest verbunden, bevorzugt einstückig mit diesem ausgebildet. Der Speicherhebel 45 ist also um die Speicherhebeldrehachse drehbar und ansonsten unverdrehbar und unverschieblich mit dem Deckel 9 verbunden. Die Speicherhebeldrehachse ist beabstandet zu den anderen Drehachsen und vorzugsweise parallel zu diesen.

Das freie, dem ersten Speicherhebelarm 65 abgewandte Ende des zweiten Speicherhebelarms 66 dient zudem als Speicherhebeltast- bzw. -steuernase 70. Vorzugsweise ist die Speicherhebelsteuernase 70 abgerundet ausgebildet. Die Speicherhebelsteuernase 70 liegt an der Steuerscheibenumfangswandung 58 an.

Dazu weist der Auslösemechanismus 43 eine Speicherhebelfeder 71 auf, mit der der Speicherhebel 45 um die Speicherhebeldrehachse in eine Speicherhebelbetätigungsrichtung 72 drehbar antreibbar in Verbindung steht. Infolgedessen treibt die Speicherhebelfeder 71 den Speicherhebel 45 derart an, dass die Speicherhebelsteuernase 70 an die Steuerscheibenumfangswandung 58 angedrückt wird. Die Speicherhebelfeder 71 stützt sich einendig an dem Speicherhebel 45, insbesondere einer Nut in der Speicherhebelumfangswandung 68, und andernendig an dem Schlosskasten 4 ab.

Des Weiteren weist der Speicherhebel 45, bevorzugt die Speicherhebelumfangswandung 68, eine Speicherhebelrastnase 73 auf. Die Speicherhebelrastnase 73 ist zwischen den beiden Enden des Speicherhebels 45 angeordnet und weist zu dem Auslösehebel 44 hin. Die Speicherhebelrastnase 73 wirkt mit der Auslösehebelrastnase 51 zusammen, worauf weiter unten näher eingegangen wird.

Die Zuzieheinrichtung 3 des erfindungsgemäßen Türschlosses 1 dient zum automatischen, selbsttätigen Zuziehen der jeweiligen Fahrzeugtür bzw. -klappe, wenn sich die Drehfalle 5 in der Vorraststellung bzw. Sicherheitsrast (Fig. 5 und 9) befindet, in der die Tür oder Klappe nicht vollständig geschlossen ist.

Dazu weist die Zuzieheinrichtung 3 eine Antriebseinrichtung, vorzugsweise einen Antriebsmotor 74, ein Getriebe 75 sowie eine Steuereinrichtung 76, insbesondere eine Logikbox, auf. Die Steuereinrichtung 76 kann an beliebiger Stelle angeordnet sein.

Bei dem Antriebsmotor 74 handelt es sich vorzugsweise um einen Elektromotor. Der Antriebsmotor 74 weist eine Antriebswelle 77 auf, die mit dem Getriebe 75 drehfest verbunden ist. Dazu weist die Antriebswelle 77 eine von der Kreisform abweichende Form auf. Vorzugsweise weist die ansonsten kreiszylindrische Antriebwelle 77 eine Abflachung auf. Der Antriebsmotor 74 ist vorzugsweise komplett austauschbar.

Das Getriebe 75 weist, von dem Antriebsmotor 74 aus gesehen, eine erste und eine zweite Getriebestufe 78-1;78-2 auf. Beide Getriebestufen 78-1;78-2 weisen dabei jeweils ein Planetengetriebe 79-1;79-2 auf. Die beiden Planetengetriebe 79-1;79-2 weisen jeweils ein Hohlrad 80-1 ;80-2, einen Planetenträger 81-1 ;81-2, mehrere, vorzugsweise fünf, Planetenräder 82-1;82-2 sowie ein Sonnenrad 83-1;83-2 auf.

Zudem weist das Getriebe 75 eine Getriebemittelachse auf, die koaxial zur Antriebsraddrehachse ist.

Das Sonnenrad 83-1 der ersten Getriebestufe 78-1 ist um die Getriebemittelachse drehfest mit dem Antriebsmotor 74, vorzugsweise mit der Antriebswelle 77, verbunden. Bevorzugt ist das Sonnenrad 83-1 dazu hohlzylindrisch ausgebildet und formschlüssig auf die Antriebswelle 77 aufgesteckt. Des Weiteren weist das Sonnenrad 83-1 selbstverständlich in an sich bekannter Weise eine Außenverzahnung auf.

Der Planetenträger 81-1 der ersten Getriebestufe 78-1 ist vorzugsweise scheibenartig ausgebildet und weist zwei Planetenträgeroberseiten 84-1 sowie eine umlaufende Planetenträgerumfangswandung 85-1 auf. Die Planetenträgerumfangswandung 85-1 ist vorzugsweise kreiszylindrisch ausgebildet. Zudem weist der Planetenträger 81-1 eine mittige, sich von der einen zur anderen Planetenträgeroberseite 84-1 durch den Planetenträger 81-1 hindurch erstreckende Planetenträgeraussparung 86-1 auf.

Des Weiteren weist der Planetenträger 81-1 der ersten Getriebestufe 78-1 mehrere, vorzugsweise fünf, Lagerzapfen 87-1, bevorzugt Lagernadeln, auf. Lagernadeln haben den Vorteil, dass sie sehr passgenau sind. Die Lagerzapfen 87-1 dienen zur drehbaren Lagerung der Planetenräder 82-1. Sie stehen von der dem Antriebsmotor 74 zugewandten Planetenträgeroberseite 84-1 ab. Die Lagerzapfen 87-1 sind in eine Umfangsrichtung des Planetenträgers 81-1 gesehen zueinander benachbart angeordnet. Zudem sind sie um die Planetenträgeraussparung 86-1 herum verteilt angeordnet.

Außerdem weist der Planetenträger 81-1 der ersten Getriebestufe 78-1 mehrere, vorzugsweise fünf, Mitnehmernuten 88-1 auf, die sich von der Planetenträgerumfangswandung 85-1 her in den Planetenträger 81-1 hinein erstrecken. Die Mitnehmernuten 88-1 sind Umfangsrichtung des Planetenträgers 81-1 gesehen zueinander benachbart angeordnet.

Zudem weist der Planetenträger 81-1 der ersten Getriebestufe 78-1 vorzugsweise mehrere, vorzugsweise fünf, Nuten 89-1 auf, die sich von der Planetenträgeraussparung 86-1 her in den Planetenträger 81-1 hinein erstrecken. Die Nuten 89-1 sind in Umfangsrichtung des Planetenträgers 81-1 gesehen zueinander benachbart angeordnet. Sie dienen zur Kraftübertragung an das Sonnenrad 83-2 der zweiten Getriebestufe 78-2. Dazu weist das Sonnenrad 83-2 an seinem motorseitigen Ende radial abstehende Nocken 107-2 auf. Die Nocken 107-2 sind formschlüssig in den Nuten 89-1 des Planetenträgers 81-1 der ersten Getriebestufe 78-1 angeordnet. Dadurch ist das Sonnenrad 83-2 der zweiten Getriebestufe 78-2 um die Getriebemittelachse unverdrehbar mit dem Planetenträger 81-1 der ersten Getriebestufe 78-1 verbunden.

Die Planetenräder 82-1 der ersten Getriebestufe 78-1 sind vorzugsweise hohlzylindrisch ausgebildet. Sie weisen in an sich bekannter Weise eine zur Außenverzahnung des Sonnenrads 83-1 korrespondierende Außenverzahnung auf. Zudem sind sie um ihre jeweilige Planetenraddrehachse drehbar auf einem der Lagerzapfen 87-1 gelagert.

Das Hohlrad 80-1 der ersten Getriebestufe 78-1 weist eine Hohlradwandung 90-1 mit einer Wandungsaußenfläche 91-1 und einer zur Außenverzahnung der Planetenräder 82-1 korrespondierende Innenverzahnung auf.

Zudem weist das Hohlrad 80-1 der ersten Getriebestufe 78-1 mehrere, bevorzugt drei, Anschlagzapfen 92-1 auf, die von der Wandungsaußenfläche 91-1 abstehen. Vorzugsweise stehen sie in Bezug zur Getriebemittelachse von der Wandungsaußenfläche 91-1 radial ab. Die Anschlagzapfen 92-1 weisen eine, bevorzugt kreiszylindrische, äußere Lagerfläche 93-1 auf. Zudem ist benachbart zu den Anschlagzapfen 92-1 jeweils eine Rampe 94-1 vorhanden. Die Rampe 94-1 erstreckt sich von der Wandungsaußenfläche 91-1 zu dem Anschlagzapfen 92-1 hin und endet auf Höhe der äußeren Lagerfläche 93-1.

In Umfangsrichtung des Hohlrads 80-1 gesehen gegenüberliegend zur Rampe 94-1 weisen die Anschlagzapfen 92-1 jeweils eine Zapfenanschlagfläche 95-1 auf.

Zudem ist das Hohlrad 80-1 der ersten Getriebestufe 78-1 um die Getriebemittelachse unverdrehbar mit dem Schlosskasten 4 verbunden. Das Hohlrad 80-1 ist insbesondere in einem sich an den Schlosskasten 4 anschließenden und von diesem nach außen abstehenden, rohrförmigen Gehäusestutzen 55 angeordnet und mit diesem um die Getriebemittelachse unverdrehbar verbunden. Der Gehäusestutzen 55 ist wiederum fest mit dem Schlosskasten 4 verbunden. Dadurch bewirkt in an sich bekannter Weise eine Drehung des Sonnenrads 83-1 um die Getriebemittelachse eine Drehung des Planetenträgers 81-1 um die Getriebemittelachse 75a, worauf weiter unten näher eingegangen wird.

Wie bereits erläutert, weist die zweite Getriebestufe 78-2 ebenfalls ein Hohlrad 80-2, einen Planetenträger 81-2, Planetenräder 82-2 und ein Sonnenrad 83-2 auf. Diese sind im Wesentlichen analog wie das Hohlrad 80-1, der Planetenträger 81-1, die Planetenräder 82-1 und das Sonnenrad 83-1 der ersten Getriebestufe 78-1 ausgebildet und angeordnet. D.h. die zweite Getriebestufe 78-2 umfasst analog zu vorstehender Beschreibung zwei Planetenträgeroberseiten 84-2, eine Planetenträgerumfangswandung 85-2, eine Planetenträgeraussparung 86-2, Lagerzapfen 87-2, Mitnehmernuten 88-2, Nuten 89-2, eine Hohlradwandung 90-2 mit Wandungsaußenfläche 91-2, Anschlagzapfen 92-2, Lagerfläche 93-2, Rampe 94-2 und Zapfenanschlagfläche 95-2.

Das Sonnenrad 83-2 der zweiten Getriebestufe 78-2 ist allerdings, wie oben bereits beschrieben, um die Getriebemittelachse unverdrehbar mit dem Planetenträger 81-1 der ersten Getriebestufe 78-1 verbunden. Es ist insbesondere in diesen eingesteckt und vorzugsweise mit diesem verpresst.

Dabei steht das Sonnenrad 83-2 der zweiten Getriebestufe 78-2 von der von dem Antriebsmotor 74 weg weisenden Planetenträgeroberseite 84-1 des Planetenträgers 81-1 der ersten Getriebestufe 78-1 ab.

Zudem ist der Planetenträger 81-2 der zweiten Getriebestufe 78-2 um die Getriebemittelachse unverdrehbar mit dem Antriebsrad 6 verbunden. Dazu sind vorzugsweise die Mitnehmerzapfen 32 des Antriebsrads 6 jeweils in einer der Mitnehmernuten 88-2 angeordnet. Die Mitnehmernuten 88-2 dienen somit zur formschlüssigen Aufnahme der Mitnehmerzapfen 32 des Antriebsrads 6 und somit zur drehfesten Verbindung des Antriebsrads 6 mit dem Planetenträger 81-2 der zweiten Getriebestufe 78-2. Dabei ist die Steuerscheibe 46 zwischen dem Antriebsrad 6 und dem Planetenträger 81-2 der zweiten Getriebestufe 78-2 angeordnet.

Das Hohlrad 80-2 der zweiten Getriebestufe 78-2 ist im Gegensatz zum Hohlrad 80-1 nicht dauerhaft am Schlosskasten 4 fixiert, sondern in einem nicht gesperrten Ausgangszustand um die Getriebemittelachse frei drehbar relativ zum Schlosskasten 4. Zudem ist das Hohlrad 80-2 ebenfalls im Gehäusestutzen 55 angeordnet.

Somit sind beide Getriebestufen 78-1;78-2 innerhalb des Gehäusestutzens 55 angeordnet, was eine kompakte Bauweise bewirkt. Insbesondere deshalb, da der Gehäusestutzen 55 fest mit dem Schlosskasten 4, insbesondere der Rückwandung 8 verbunden ist. Vorzugsweise ist der Gehäusestutzen 55 einstückig mit der Rückwandung 8 und bevorzugt auch mit den Quer- und Längswandungen 10a;b ausgebildet. Insbesondere besteht alles aus Kunststoff.

Das Hohlrad 80-2 ist über die Planetenräder 82-2 und den Planetenträger 81-2 der zweiten Getriebestufe 78-2 mit dem Schlosskasten 4 verbunden. Dazu ist die andere bzw. zweite Lagergehäusescheibe 111 an dem Planetenträger 81-2 fixiert (Fig. 23).

Dabei ist das Hohlrad 80-2 der zweiten Getriebestufe 78-2 in eine erste Getriebedrehrichtung 96a immer frei drehbar mit dem Schlosskasten 4 verbunden.

Die Drehung des Hohlrads 80-2 in eine zur ersten Getriebedrehrichtung 96a entgegengesetzte, zweite Getriebedrehrichtung 96b ist allerdings sperrbar. Dazu weist die zweite Getriebestufe 78-2 ein Sperrelement 97 auf (Fig. 14-16).

Das Sperrelement 97 ist vorzugsweise als im wesentlichen quaderförmiger Block ausgebildet und weist zwei sich gegenüberliegende Blockoberseiten 98 und eine umlaufende Blockumfangswandung 99 auf. Die Blockumfangswandung 99 weist zudem eine Blockanschlagfläche 100 und eine Federabstützfläche 101 auf. Die Federabstützfläche 101 dient zur Abstützung einer Sperrelementfeder 102. Die Blockanschlagfläche 100 und die Federabstützfläche 101 gehen ineinander über bzw. schließen sich direkt aneinander an.

Des Weiteren ist das Sperrelement 97 im Schlosskasten 4 in eine zur Getriebemittelachse senkrechte Richtung hin- und her verschieblich gelagert. Insbesondere weist das Sperrelement 97 eine das zweite Hohlrad 80-2 verriegelnde Stellung (Fig. 15) und eine das zweite Hohlrad 80-2 frei gebende Stellung (Fig. 16) auf, worauf weiter unten näher eingegangen wird. Das Sperrelement 97 steht mit der Sperrelementfeder 102 in seine verriegelnde Stellung antreibbar in Verbindung. Bzw. drängt die Sperrelementfeder 102 das Sperrelement 97 in seine verriegelnde Stellung. Dabei stützt sich die Sperrelementfeder 102 vorzugsweise einendig an der Federabstützfläche 101 und andernendig an dem Schlosskasten 4 ab.

Außerdem weist das Sperrelement 97 vorzugsweise eine, bevorzugt von der einen zur anderen Blockoberseite 98 durchgehende Blockbetätigungsaussparung 103 auf. Die Blockbetätigungsaussparung 103 ist vorzugsweise mittig angeordnet. Sie dient zur Entriegelung des Sperrelements 97 mittels des Auslösehebels 44. Dazu greift der Entriegelungszapfen 53 des Auslösehebels 44 in die Blockbetätigungsaussparung 103 ein.

Die Steuereinrichtung 76 weist zwei Sensoren 104;105 und eine nicht dargestellte, insbesondere elektronische, Steuereinheit auf.

Bei den Sensoren 104;105 handelt es sich vorzugsweise um Tastsensoren, vorzugsweise um Mikroschalter.

Der erste Sensor 104 wirkt dabei mit der Drehfalle 5 zusammen und der zweite Sensor 105 wirkt mit der Sperrklinke 7 zusammen. Sie dienen zur Detektion der Stellung der Drehfalle 5 bzw. der Sperrklinke 7. Vorzugsweise handelt es sich bei den Sensoren 104;105 jeweils um Mikroschalter. Diese weisen jeweils eine erste Stellung auf, in der der Stromkreis geschlossen ist und eine zweite Stellung, in der der Stromkreis offen ist. Der erste Sensor ist 104 ist benachbart zur Drehfalle 5 angeordnet. Der zweite Sensor 105 ist benachbart zur Sperrklinke 7 angeordnet.

Im Folgenden wird nun die Funktionsweise des erfindungsgemäßen Fahrzeugtür- oder -klappenschlosses 1 erläutert:
In einer geöffneten Stellung des Fahrzeugtür- oder -klappenschlosses 1 (Fig. 4, 7, 8, 12 und 13) befindet sich der Schließbolzen 12 außerhalb des Schlosskastens 4 und außerhalb der Schließbolzenaufnahme 15 der Drehfalle 5. Die Schließbolzenaufnahme 15 weist zum Schließbolzen 12 hin. Die Drehfalle 5 wird von der Drehfallenfeder 23 in die geöffnete Stellung gedrückt. Die Drehfalle 5 liegt dabei derart am Schlosskasten 4 an, dass eine weitere Drehung der Drehfalle 5 in eine Drehfallenöffnungsrichtung 16b gesperrt ist. Das Antriebsrad 6 wird von der Drehfalle 5 in seine geöffnete Stellung gedrückt bzw. angetrieben, da die Drehfalle 5 und das Antriebsrad 6 über die Verzahnungen 20;29 ineinander verzahnt sind.

Des Weiteren liegt die Sperrklinke 7 unter dem Druck der Sperrklinkenfeder 37 mit ihrer Sperrklinkenrastnase 36 an der Antriebsradumfangswandung 26 an. Die Sperrklinke 7 ist in dieser Stellung unbetätigt. Der Sperrklinkenbetätigungszapfen 40 ist von der Auslösehebelumfangswandung 49, insbesondere von dem Betätigungsbereich 54, beabstandet. Und das Antriebsrad 6 ist nicht durch die Sperrklinke 7 gesperrt oder verriegelt. Die Sperrklinke 7 ist also in ihrer das Antriebsrad 6 nicht verriegelnden bzw. nicht sperrenden Position.

Auch der Auslösehebel 44 befindet sich in seiner unbetätigten Ausgangsposition. In dieser befindet sich zwar der Entriegelungszapfen 53 des Auslösehebels 44 in der Blockbetätigungsaussparung 103 des Sperrelements 97, ohne jedoch dieses zu betätigen. Der Auslösehebel 44 wird zudem in seine unbetätigten Ausgangsposition durch die Schwerkraft gedrängt. Als Anschlag in der unbetätigten Stellung dient wiederum der Schlosskasten 4.

In der geöffneten Stellung des Fahrzeugtür- oder -klappenschlosses 1 liegt zudem der Speicherhebel 45 mit seiner Speicherhebelsteuernase 70 an dem ersten kreiszylindrischen Umfangswandungsabschnitt 61 der Steuerscheibenumfangswandung 58 der Steuerscheibe 46 an. Die Speicherhebelrastnase 73 ist von der Auslösehebelrastnase 51 beabstandet. Bzw. die Rastnasen 51;73 sind außer Eingriff.

Das Sperrelement 97 befindet sich ebenfalls in seiner unbetätigten Ausgangsstellung. In dieser liegt das Sperrelement 97 aufgrund der Kraft der Sperrelementfeder 102 an der Wandungsaußenfläche 91-2 der Hohlradwandung 90-2 des zweiten Hohlrads 80-2 an. Die Sperrelementfeder 102 drängt das Sperrelement 97 also in seine unbetätigte Ausgangsstellung. In dieser Stellung ist eine Drehung des zweiten Hohlrads 80-2 in die erste Getriebedrehrichtung 96a durch das Sperrelement 97 nicht gesperrt. Denn das Sperrelement 97 gleitet bei einer Drehung des zweiten Hohlrads 80-2 in die erste Getriebedrehrichtung 96a an der Wandungsaußenfläche 91-2 entlang, bis es zu einer der Rampen 94-2 gelangt. Dann gleitet es an der Rampe 94-2 entlang, wobei die Sperrelementfeder 102 komprimiert wird. Von der Rampe 94-2 gleitet das Sperrelement 97 weiter auf die Lagerfläche 93-2 des Anschlagzapfens 92-2 und an dieser entlang, bis der Anschlagzapfen 92-2 das Sperrelement 97 passiert hat. Dann schnappt das Sperrelement 97, angetrieben durch die Kraft der Sperrelementfeder 102 in seine Ausgangsstellung zurück. Das zweite Hohlrad 80-2 ist also in die erste Getriebedrehrichtung 96a frei drehbar.

Des Weiteren befinden sich die beiden Sensoren 104;105 in ihrer ersten Stellung. Dies wird von der Steuereinrichtung 76 registriert.

Wird die Tür oder Klappe geschlossen, so drückt der Schließbolzen 12 entgegen eine Türschließrichtung (Pfeil 108) gegen die Betätigungsnase 19 der Drehfalle 5, so dass die Drehfalle 5 in Drehfallenschließrichtung 16a gegen die Kraft der Drehfallenfeder 23 verschwenkt wird. Die Drehfalle 5 wiederum treibt über die Drehfallenverzahnung 20 das Antriebsrad 6 in dessen Antriebsradschließrichtung 31a an. Die Drehfalle 5 und das Antriebsrad 6 werden dabei gegenläufig verschwenkt. Die Drehfalle 5 wird zudem soweit verschwenkt, dass die Riegelnase 14 der Drehfalle 5 die Schließbolzenaussparung 11 derart versperrt, dass der Schließbolzen 12 nicht mehr aus der Schließbolzenaussparung 11 des Schlosskastens 4 entweichen kann.

Das Schloss 1 ist jetzt lediglich noch um einen bestimmten Betrag relativ zum Schließbolzen 12 beweglich. Diese Stellung wird als Vorraststellung oder Sicherheitsrast des Schlosses 1 bezeichnet. Die Tür oder Klappe kann zwar nicht mehr geöffnet werden, ist aber noch nicht vollständig geschlossen.

Durch die Drehbewegung des Antriebsrads 6 gelangt außerdem die erste Antriebsradrastvertiefung 28a des Antriebsrads 6 in den Bereich der unter Federdruck stehenden Sperrklinkenrastnase 36. Die Sperrklinkenrastnase 36 rastet dann durch den Druck der Sperrklinkenfeder 37 in die erste Antriebsradrastvertiefung 28a ein. Das Antriebsrad 6 ist dadurch rastend gesperrt bzw. verriegelt. Und über das Antriebsrad 6 ist auch die mit diesem verzahnte Drehfalle gesperrt bzw. verriegelt. Das heißt, die Drehfallen 5 und das Antriebsrad 6 können sich nicht mehr durch die Kraft der Drehfallenfeder 23 in Drehfallenöffnungsrichtung 16b bzw. Antriebsradöffnungsrichtung 31b drehen.

Da das Antriebsrad 6 und die Steuerscheibe 46 miteinander drehfest verbunden sind, dreht sich auch die Steuerscheibe 46 mit dem Antriebsrad 6 mit in Antriebsradschließrichtung 31a, wenn sich das Schloss 1 von der geöffneten Stellung in die Vorraststellung bewegt. Dabei gleitet die Speicherhebelsteuernase 70 an der Steuerscheibenumfangswandung 58 entlang und gelangt in den Bereich der Flanke 63. Dort liegt sie, angetrieben durch die Kraft der Speicherhebelfeder 71, an. Der Speicherhebel 45 dreht sich dabei entgegen die Speicherhebelbetätigungsrichtung 72 und nähert sich dadurch dem Auslösehebel 44. Die Speicherhebelrastnase 73 ist aber nach wie vor von der Auslösehebelrastnase 51 beabstandet.

Da das Antriebsrad 6 und die Steuerscheibe 46 auch mit dem zweiten Planetenträger 81-2 drehfest verbunden sind, dreht sich auch der zweite Planetenträger 81-2 in Antriebsradschließrichtung 31a, wenn sich das Schloss 1 von der geöffneten Stellung in die Vorraststellung bewegt. Da das zweite Sonnenrad 83-2 allerdings fixiert ist, dreht sich zudem gleichzeitig zu dem zweiten Planetenträger 81-2 auch das zweite Hohlrad 80-2 in Antriebsradschließrichtung 31a bzw. in die erste Getriebedrehrichtung 96a, wenn auch mit anderer Geschwindigkeit. Insbesondere ist die Drehgeschwindigkeit des zweiten Hohlrades 80-2 schneller als die des zweiten Planetenträgers 81-2. Das zweite Hohlrad 80-2 kann sich dabei, wie bereits erläutert, frei drehen, da es durch das Sperrelement 97 nicht verriegelt ist.

Das zweite Sonnenrad 83-2 ist deshalb fixiert, da der Antriebsmotor 74 nicht in Gang ist und damit die erste Getriebestufe 78-1 blockiert ist. Da das zweite Sonnenrad 83-2 mit dem ersten Planetenträger 81-1 drehfest verbunden ist, ist es deshalb ebenfalls blockiert bzw. fixiert. Dies ist bekanntermaßen das Verhalten eines Planetengetriebes.

Wie bereits erläutert, gleitet das Sperrelement 97 bei der Drehbewegung des zweiten Hohlrads 80-2 in die erste Getriebedrehrichtung 96a über die Anschlagzapfen 92-2 des zweiten Hohlrads 80-2 hinweg. Dabei wird das Sperrelement 97 in eine Sperrelementbetätigungsrichtung 106 im Schlosskasten 4 verschoben. Da jedoch die Blockbetätigungsaussparung 103 länglich bzw. als Langloch ausgebildet ist, kann der Entriegelungszapfen 53 dabei in der Blockbetätigungsaussparung 103 entlang gleiten, ohne dass der Auslösehebel 44 bewegt wird.

Bei der Drehung in die Vorraststellung wird die Sperrklinke 7 zudem soweit verdreht, dass der Sperrklinkenbetätigungszapfen 40 der Sperrklinke 7 den zweiten Sensor 105 derart betätigt, dass der Stromkreis des zweiten Sensors 105 unterbrochen wird und sich der zweite Sensor 105 in seiner zweiten Stellung befindet. Der erste Sensor 104 befindet sich weiterhin in seiner ersten Stellung. Dies ist das Zeichen, dass das Türschloss 1 seine Vorraststellung eingenommen hat.

Die Steuereinheit löst daraufhin nach einer kurzen Zeitverzögerung bzw. Aktivierungszeit den Start des Antriebmotors 74 aus, so dass dieser das erste Sonnenrad 83-1 in die Antriebsradschließrichtung 31a bzw. die erste Getriebedrehrichtung 96a antreibt. Da das erste Hohlrad 80-1 im Schlosskasten 4 fixiert ist, dreht sich gleichzeitig zum ersten Sonnenrad 83-1 der erste Planetenträger 81-1 in die gleiche Richtung wie das erste Sonnenrad 83-1, allerdings mit anderer, insbesondere geringerer, Drehgeschwindigkeit.

Die Zeitverzögerung bzw. Aktivierungszeit ist vorhanden, damit der Antriebmotor 74 nur gestartet wird, falls das Schloss 1 in der Vorraststellung bleibt. Durchläuft das Schloss 1 lediglich die Vorraststellung und wird von der Bedienperson direkt vollständig geschlossen, ist ein Zuziehen nicht unbedingt notwendig und der Antriebmotor 74 muss nicht gestartet werden.

Da das zweite Sonnenrad 83-2 drehfest mit dem ersten Planetenträger 81-1 verbunden ist, dreht es sich mit dem ersten Planetenträger 81-1 mit.

Da, wie bereits mehrfach erläutert, der zweite Planetenträger 81-2 mit dem Antriebsrad 6 drehfest verbunden ist und das Antriebsrad 6 durch die Sperrklinke 7 so gesperrt ist, dass es sich nicht mehr in eine Antriebsradöffnungsrichtung 31b drehen kann, ist auch der zweite Planetenträger 81-2 nicht in die Antriebsradöffnungsrichtung 31b bzw. die zweite Getriebedrehrichtung 96b drehbar bzw. ist der zweite Planetenträger 81-2 in die Antriebsradöffnungsrichtung 31a bzw. die zweite Getriebedrehrichtung 96b gesperrt bzw. fixiert.

Dadurch wird das zweite Hohlrad 80-2 durch die Drehung des zweiten Sonnenrads 83-2 in die erste Getriebedrehrichtung 96a in die zweite Getriebedrehrichtung 96b angetrieben. Das zweite Hohlrad 80-2 und das zweite Sonnenrad 83-2 drehen sich also in entgegengesetzte Getriebedrehrichtungen 96a;b.

Das zweite Hohlrad 80-2 kann sich dabei so lange in die zweite Getriebedrehrichtung 96b drehen, bis einer der Anschlagzapfen 92-2 an dem Sperrelement 97 anschlägt bzw. anstößt (Fig. 15). Ab diesem Zeitpunkt ist die Drehung des zweiten Hohlrads 80-2 in die zweite Getriebedrehrichtung 96b durch das Sperrelement 97 gesperrt.

Dies bewirkt wiederum, dass nun der zweite Planetenträger 81-2 durch die Drehung des zweiten Sonnenrads 83-2 in die erste Getriebedrehrichtung 96a ebenfalls in die erste Getriebedrehrichtung 96a angetrieben wird.

Da der zweite Planetenträger 81-2 wiederum drehfest mit dem Antriebsrad 6 und der Steuerscheibe 46 verbunden ist, werden diese mitgedreht.

Das Antriebsrad 6 treibt über die Verzahnungen 20;29 die Drehfalle 5 in Drehfallenschließrichtung 16a an.

Die Drehfalle 5 wird soweit gedreht, bis der Schließbolzen 12 formschlüssig in der Schließbolzenaufnahme 15 der Drehfalle 5 und der Schließbolzenaussparung 11 des Schlosskastens 4 angeordnet ist und von diesen fest und formschlüssig umgriffen wird.

Die Drehfallen 5 befindet sich nun in ihrer Endraststellung. Und das Schloss 1 befindet sich nun in seiner vollständig geschlossenen Stellung (Fig. 6,10).

Durch die Drehbewegung des Antriebsrads 6 gelangt die zweite Antriebsradrastvertiefung 28b des Antriebsrads 6 in den Bereich der unter Federdruck stehenden Sperrklinkenrastnase 36. Die Sperrklinkenrastnase 36 rastet dann durch den Druck der Sperrklinkenfeder 37 in die zweite Antriebsradrastvertiefung 28b des Antriebsrads 6 ein. Das Antriebsrad 6 ist dadurch erneut in Antriebsradöffnungsrichtung 31b gesperrt bzw. verriegelt.

Durch die Verriegelung des Antriebsrads 6 sind auch die Drehfalle 5, die Steuerscheibe 46 und der zweite Planetenträger 81-2 entsprechend gesperrt bzw. verriegelt.

Bei der Drehung in die vollständig geschlossene Stellung wird die Drehfalle 5 zudem soweit verdreht, dass der Dorn 22 der Drehfalle den ersten Sensor 104 derart betätigt, dass der Stromkreis des ersten Sensors 104 unterbrochen wird und sich der erste Sensor 104 in seiner zweiten Stellung befindet. Der zweite Sensor 105 befindet sich ebenfalls in der zweiten Stellung. Dies ist das Zeichen, dass das Türschloss 1 seine vollständig geschlossene Stellung eingenommen hat.

Die Steuereinheit 76 stoppt daraufhin den Antriebmotors 74.

Vorzugsweise wird der Antriebsmotor 74 zudem kurzzeitig in die entgegengesetzte Richtung gedreht, um die Kräfte aus dem Getriebe 75 heraus zu nehmen. Insbesondere wird dadurch das Sperrelement 97 von dem Anschlagzapfen 92-2 entfernt.

Beim Übergang von der Vorraststellung in die vollständig geschlossene Stellung befindet sich allerdings der zweiten Sensor 105 kurzzeitig in der ersten Stellung (Fig. 20). Dadurch wird der Zustand der Schlosses 1 festgestellt, nämlich, dass es sich zwischen Vorraststellung und Endraststellung befindet.

Zum Öffnen des erfindungsgemäßen Türschlosses 1 aus der vorgerasteten Sicherheitsrast (Fig. 5,7-9) oder aus der Schließposition (Fig. 6,10), also zum Entriegeln des Antriebsrads 6 und damit auch der Drehfalle 5, wird die Sperrklinke 7 in Sperrklinkenentriegelungsrichtung 38b gegen die Kraft der Sperrklinkenfeder 37 verschwenkt (Fig. 11).

Dazu wird der Auslösehebel 44 in Auslösehebelentriegelungsrichtung 56a verschwenkt. Sobald der Auslösehebel 44 soweit verschwenkt ist, dass die Auslösehebelumfangswandung 49, insbesondere der Betätigungsbereich 54, an dem Sperrklinkenbetätigungszapfen 40 anstoßen, wird die Sperrklinke 7 von dem Auslösehebel 44 mitgenommen und somit betätigt.

Zur Betätigung des Auslösehebels 44 wird z.B. ein an sich bekannter Betätigungsmechanismus, z.B. ein Ziehgriffmechanismus oder einen Druckknopfmechanismus, (nicht dargestellt) verwendet, der in den Schlosskasten 4 eingreift und den Auslösehebel 44 am Auslösezapfen 52 betätigt. Vorzugsweise ist ein Betätigungsmechanismus vorhanden, der in an sich bekannter Weise vom Fahrzeuginneren betätigt werden kann, und ein Betätigungsmechanismus der in an sich bekannter Weise vom Fahrzeugäußeren betätigt werden kann.

Durch die Drehung der Sperrklinke 7 in Sperrklinkenentriegelungsrichtung 38b wird die Sperrklinkenrastnase 36 von dem Antriebsrad 6 weg bewegt, so dass die Sperrklinkenrastnase 36 aus der zweiten Antriebsradrastvertiefung 28b heraus bewegt wird. Dadurch sind das Antriebsrad 6 und die Drehfalle 5 entriegelt und schnappen unter dem Druck der Drehfallenfeder 23 in ihre geöffnete Ausgangsposition (Fig. 4) zurück. Die Drehfalle 5 dreht sich also automatisch bzw. selbststätig in Drehfallenöffnungsrichtung 16b. Die Drehfalle 5 treibt dabei das Antriebsrad 6 über die Verzahnungen 20;29 an. Der Schließbolzen 12 wird dabei aus dem Schlosskasten 4 hinaus gedrückt. Das Türschloss 1 befindet sich wieder in seiner geöffneten Stellung. Nach dem Loslassen der Sperrklinke 7 schnappt diese, angetrieben durch die Kraft der Sperrklinkenfeder 37, also automatisch bzw. selbststätig, in ihre unbetätigte Ausgangsstellung zurück.

Allerdings ist die Drehung des Antriebsrads 6 und der Drehfalle 5 nur möglich, wenn auch der mit dem Antriebsrad 6 fest verbundene zweite Planetenträger 81-2 frei drehbar ist. Da der Antriebsmotor 74 aus ist, ist das erste Sonnenrad 83-1 fixiert. Und solange auch das zweite Hohlrad 80-2 in die zweite Getriebedrehrichtung 96b verriegelt ist, kann sich auch der zweite Planetenträger 81-2 nicht in die zweite Getriebedrehrichtung 96b drehen.

Gleichzeitig zu der Sperrklinke 7 betätigt der Auslösehebel 44 deshalb das Sperrelement 97. Er entriegelt somit das Getriebe 75. Da der Entriegelungszapfen 53 des Auslösehebels 44 in die Blockbetätigungsaussparung 103 des Sperrelements 97 eingreift, bewirkt die Drehung des Auslösehebels 44 in Auslösehebelentriegelungsrichtung 56a eine Bewegung des Sperrelements 97 in die Sperrelementbetätigungsrichtung 106 entgegen die Kraft der Sperrelementfeder 102. Das Sperrelement 97 wird dabei soweit in die Sperrelementbetätigungsrichtung 106 bewegt, bis es vollständig aus der Bewegungsbahn der Anschlagzapfen 92-2 des zweiten Hohlrads 80-2 heraus ist. Dadurch ist das zweite Hohlrad 80-2 entriegelt und wieder in die zweite Getriebedrehrichtung 96b frei drehbar.

Da der Antriebsmotor 74 aus ist, ist nun aber wieder das zweite Sonnenrad 83-2 fixiert. Dadurch können sich sowohl das zweite Hohlrad 80-2 als auch der zweite Planetenträger 81-2 gleichzeitig drehen. Da der zweite Planetenträger 81-2 drehfest mit dem Antriebsrad 6 verbunden ist, schnappt dieser zusammen mit dem Antriebsrad 6 in die zweite Getriebedrehrichtung 96b in seine Ausgangsstellung zurück. Und auch das zweite Hohlrad 80-2 dreht sich in seine Ausgangsstellung zurück.

Um zu verhindern, dass die Sperrklinke 7 und das Sperrelement 97 in ihre verriegelnden Positionen zurück schnappen, bevor die Drehfalle 5 und das Antriebsrad 6 in ihre Ausgangsstellungen zurück gekehrt sind, ist der den Speicherhebel 45 aufweisende Speichermechanismus vorhanden. Denn bei der Bewegung des Auslösehebels 44 in Auslösehebelentriegelungsrichtung 56a, passiert die Auslösehebelrastnase 51 die Speicherhebelrastnase 73. Dabei wird der Speicherhebel 45 gegen die Kraft der Speicherhebelfeder 71 von dem Auslösehebel 44 weg verschwenkt. Sobald die Auslösehebelrastnase 51 die Speicherhebelrastnase 73 aber passiert hat, schnappt der Speicherhebel 45, angetrieben von der Kraft der Speicherhebelfeder 71 wieder zurück, so dass die beiden Rastnasen 51;73 aneinander anliegen bzw. miteinander verrastet sind (Fig. 11). Dadurch wird durch den Speicherhebel 45 die Bewegung des Auslösehebels 44 entgegen die Auslösehebelentriegelungsrichtung 56a gesperrt. Die Speicherhebelrastnase 73 ist ein Widerlager für die Bewegung des Auslösehebels 44 entgegen die Auslösehebelentriegelungsrichtung 56a. Da der Auslösehebel 44 verriegelt ist, sind auch die Sperrklinke 7 und das Sperrelement 97 verriegelt.

Aufgrund der Drehung des Antriebsrads 6 wird nun aber auch die mit dem Antriebsrad 6 drehfest verbundene Steuerscheibe 46 wieder in ihre Ausgangsstellung zurück gedreht. Dabei gleitet die Speicherhebelsteuernase 70 an dem zweiten kreiszylindrischen Umfangswandungsabschnitt 62 der Steuerscheibe 46 entlang und über die Flanke 63 auf den ersten kreiszylindrischen Umfangswandungsabschnitt 61. Dadurch wird der Speicherhebel 45 von dem Auslösehebel 44 weg bewegt, so dass die Speicherhebelrastnase 73 die Auslösehebelrastnase 51 frei gibt. Daraufhin schnappt der Auslösehebel 44, angetrieben durch die Sperrklinke 7 wieder in seine unbetätigte Ausgangsstellung zurück. Die Sperrklinke 7 wiederum schnappt, angetrieben durch die Kraft der Sperrklinkenfeder 37 in ihre unbetätigte Ausgangsstellung zurück. Und das Sperrelement 97 schnappt, angetrieben durch die Kraft der Sperrelementfeder 102, in seine unbetätigte Ausgangsstellung zurück (Fig. 13).

Das erfindungsgemäße Fahrzeugschloss weist zum einen eine hohe Funktionssicherheit auf. Trotz der Zuzieheinrichtung ist das Schloss immer manuell entriegelbar, da die Entriegelung der Drehfalle mittels des Auslösehebels immer auch das zweite Hohlrad entriegelt. Das Schloss kehrt zudem, insbesondere aufgrund der verschiedenen Federn, nach der Entriegelung immer selbsttätig in seine Ausgangsstellung zurück.

Im Rahmen der Erfindung liegt es zudem auch, dass das Türschloss 1 einen dritten Sensor (nicht dargestellt), vorzugsweise einen dritten Mikroschalter, aufweist. Der dritte Sensor detektiert z.B., wenn während des Zuziehvorganges etwas passiert, weshalb der Zuziehvorgang unterbrochen werden muss. Z.B. detektiert der dritte Sensor, wenn das Türschloss 1 während des Zuziehvorganges von außen manuell entriegelt wird. Die Steuereinrichtung 76 detektiert dann von dem dritten Sensor eine entsprechende Information und stoppt den Antriebsmotor sofort.

Wird das Türschloss 1 während des Zuziehvorganges von außen manuell entriegelt, wird allerdings auch, wie oben beschrieben das zweite Hohlrad 80-2 entriegelt. Dadurch ist das zweite Hohlrad 80-2 wieder frei drehbar und es findet keine Kraftübertragung mehr an Antriebsrad 6 statt. Und der zweite Planetenträger 81-2 dreht sich mit dem Antriebsrad 6 in Antriebsradöffnungsrichtung 31b zurück. Das Antriebsrad 6 und der zweite Planetenträger 81-2 werden dabei über die Drehfalle 5 angetrieben durch die Kraft der Drehfallenfeder 23. Der Zuziehvorgang würde also auch bei manueller Entriegelung rein mechanisch unterbrochen werden, falls der dritte Mikroschalter nicht vorhanden oder defekt ist. Zusätzlich ist zudem vorzugsweise steuerungstechnisch vorgesehen, dass der Antriebsmotor 74 sich beim Zuziehvorgang lediglich für eine bestimmte Zeitspanne dreht und dann ohnehin abgeschaltet wird. Dies ist eine zusätzliche Sicherungsfunktion.

Vorteil des erfindungsgemäßen Fahrzeugschlosses 1 ist insbesondere auch seine kompakte Bauweise. Diese ist unter anderem durch die beiden Planetengetriebe 79-1;79-2 realisierbar. Denn diese verstärken die Kraft des Antriebsmotors 74, so dass ein sehr kleiner Antriebsmotor 74 mit geringer Leistung verwendet werden kann. Zudem ist das Getriebe 75 mit seiner Getriebemittelachse koaxial zur Antriebsradachse angeordnet. Es ist somit direkt mit dem Antriebsrad 6 verbunden ohne dazwischen angeordnete Umlenkhebel. Auch dadurch wird eine kompakte Bauweise ermöglicht. Diese ist insbesondere bei landwirtschaftlichen Maschinen, wie zum Beispiel Traktoren, oder Baumaschinen von Vorteil, da in deren Türen deutlich weniger Platz zur Unterbringung des Schlosses 1 zur Verfügung als bei Personenkraftwagen.

Aufgrund des Antriebsrads 6 ist es zudem möglich, die von der Drehfalle 5 auf den Schließbolzen 12 beim Zuziehvorgang wirkende Kraft noch einmal zu verstärken. Dazu weist das Antriebsrad 6 vorzugsweise einen größeren Zahnkranzdurchmesser als die Drehfalle 5 auf.

Die auf den Schließbolzen 12 wirkende Kraft kann zudem einfach durch eine Modifikation des Getriebes 75 und des Antriebsmotors 74 realisiert werden.

Der sehr kompakte Aufbau des erfindungsgemäßen Fahrzeugschlosses 1 ist insbesondere bei Mähdreschern und ähnlichen Fahrzeugen von Vorteil. Denn diese haben eine große Sichtfläche, so dass wenig Platz für die Unterbringung des Fahrzeugschlosses 1 zur Verfügung steht. Im Rahmen der Erfindung liegt es dabei selbstverständlich auch, dass die einzelnen Bauteile der beiden Planetengetriebe 79-1;79-2 nicht identisch ausgebildet sind. Beispielsweise muss das erste Hohlrad 80-1 keine Anschlagzapfen 92-1 aufweisen, da es drehfest gelagert ist. Auch muss der zweite Planetenträger 81-2 keine Nuten 89-2 aufweisen. Und der erste Planetenträger 81-1 muss keine Mitnehmernuten 88-1 aufweisen. Und das erste Sonnenrad 83-1 benötigt die Nocken nicht. Denn die vorgenannten Elemente haben bei dem jeweiligen Bauteil keine Funktion. Derartige Elemente können somit entfallen. Die identische Ausbildung ist allerdings fertigungstechnisch von Vorteil.

## Patentansprüche

1. Fahrzeugschloss (1) zum Verriegeln von Türen oder Klappen von Kraftfahrzeugen, insbesondere von Türen oder Klappen landwirtschaftlicher Maschinen, wie zum Beispiel Traktoren, oder Baumaschinen, mit
a) einem Schlosskasten (4),
b) einer im Schlosskasten (4) drehbar gelagerten Drehfalle (5) zum Umgreifen und Halten eines Schließbolzens (12) in einer Vorraststellung oder einer Endraststellung,
c) einem im Schlosskasten (4) drehbar gelagerten, mit der Drehfalle (5) verzahnten, Antriebsrad (6),
d) einer im Schlosskasten (4) angeordneten Sperrklinke (7) zum Verriegeln des Antriebsrads (6) und über dieses der mit dem Antriebsrad (6) verzahnten Drehfalle (5) in ihrer Vorraststellung oder Endraststellung,
e) einer Zuzieheinrichtung (3), mit der die Drehfalle (5) in eine Drehfallenschließrichtung (16a) von der Vorraststellung in die Endraststellung drehbar antreibbar in Verbindung steht,
**wobei**
das Antriebsrad (6) direkt mit der Zuzieheinrichtung (3) in eine Antriebsradschließrichtung (31a) antreibbar in Verbindung steht, und eine Drehung des Antriebsrads (6) in Antriebsradschließrichtung (31a) eine Drehung der Drehfalle (5) in die Drehfallenschließrichtung (16a) bewirkt, und die Zuzieheinrichtung (3) einen Antriebsmotor (74) und ein zwischen dem Antriebsmotor (7) und dem Antriebsrad (6) angeordnetes Getriebe (75) mit mindestens zwei Getriebestufen (78-1;78-2) mit jeweils einem Planetengetriebe (79-1;79-2) aufweist.

2. Fahrzeugschloss (1) nach Anspruch 1,
**dadurch gekennzeichnet, dass**
die Zuziehvorrichtung (3) eine Steuereinrichtung (76) zur Steuerung des Antriebsmotors (74) aufweist.

3. Fahrzeugschloss (1) nach Anspruch 1 oder 2,
**dadurch gekennzeichnet, dass**
die Drehfalle (5) nach Entriegelung des Antriebsrads (6) durch Betätigung der Sperrklinke (7) selbsttätig, insbesondere angetrieben durch Federkraft, von ihrer Vorraststellung oder der Endraststellung in ihre geöffnete Ausgangsstellung zurückkehrt.

4. Fahrzeugschloss (1) nach einem der vorhergehenden Ansprüche,
**dadurch gekennzeichnet, dass**
die beiden Planetengetriebe (79-1 ;79-2) jeweils ein Hohlrad (80-1 ;80-2), einen Planetenträger (81-1 ;81-2), mehrere Planetenräder (82-1 ;82-2) sowie ein Sonnenrad (83-1 ;83-2) aufweisen.

5. Fahrzeugschloss (1) nach Anspruch 4,
**dadurch gekennzeichnet, dass**
a) die erste Getriebestufe (78-1) mit dem Antriebsmotor (74) direkt verbunden ist und die zweite Getriebestufe (78-2) mit dem Antriebsrad (6) verbunden ist,
b) das Sonnenrad (83-1) der ersten Getriebestufe (78-1) mit einer Antriebswelle (77) des Antriebsmotors (74) um eine Getriebemittelachse unverdrehbar in Verbindung steht,
c) das Sonnenrad (83-2) der zweiten Getriebestufe (78-2) mit dem Planetenträger (81-1) der ersten Getriebestufe (78-1) um die Getriebemittelachse unverdrehbar in Verbindung steht,
d) der Planetenträger (81-2) der zweiten Getriebestufe (78-2) um die Getriebemittelachse unverdrehbar mit dem Antriebsrad (6) in Verbindung steht, und
e) das Hohlrad (80-1) der ersten Getriebestufe (78-1) mit dem Schlosskasten (4) um die Getriebemittelachse unverdrehbar in Verbindung steht.

6. Fahrzeugschloss (1) nach Anspruch 5,
**dadurch gekennzeichnet, dass**
das Fahrzeugschloss (1) ein Sperrelement (97) zur Sperrung der Drehung des Hohlrads (80-2) der zweiten Getriebestufe (78-2) in eine zur Antriebsradschließrichtung (31a) entgegengesetzte, zweite Getriebedrehrichtung (96b) aufweist, insbesondere solange die Sperrklinke (7) nicht betätigt ist, wobei vorzugsweise das Fahrzeugschloss (1) einen Auslösemechanismus zur Lösung der Verriegelung der Drehfalle (5) und zur gleichzeitigen Aufhebung der Sperrung des Hohlrads (80-2) der zweiten Getriebestufe (78-2) aufweist,
wobei vorzugsweise das Fahrzeugschloss (1) einen Auslösehebel (44) zur, insbesondere direkten, Betätigung der Sperrklinke (7) zur Entriegelung der Drehfalle (5) und zur gleichzeitigen, insbesondere direkten, Betätigung des Sperrelements (97) zur Aufhebung der Sperrung des Hohlrads (80-2) der zweiten Getriebestufe (78-2) aufweist.

7. Fahrzeugschloss (1) nach Anspruch 6,
**dadurch gekennzeichnet, dass**
der Auslösemechanismus, insbesondere der Auslösehebel (44), mittels eines außerhalb des Schlosskastens (4) angeordneten Betätigungsmechanismus, z. B. einem Druckknopf oder einem Ziehgriff, betätigbar ist.

8. Fahrzeugschloss (1) nach einem der Ansprüche 5 bis 7,
**dadurch gekennzeichnet, dass**
das Hohlrad (80-2) der zweiten Getriebestufe (78-2) in Antriebsradschließrichtung (31a) frei drehbar ist,
wobei vorzugsweise der Planetenträger (81-2) der zweiten Getriebestufe (78-2) in Antriebsradschließrichtung (31a) frei drehbar, insbesondere über ein Axial-Rillenkugellager (109), mit einem im Schlosskasten (4) angeordneten Antriebsradlagerungsbolzen (24) in Verbindung steht, auf dem das Antriebsrad (6) drehbar gelagert ist.

9. Fahrzeugschloss (1) nach einem der Ansprüche 5 bis 8,
**dadurch gekennzeichnet, dass**
in der Vorraststellung der Planetenträger (81-2) der zweiten Getriebestufe (78-2) nicht in eine Antriebsradöffnungsrichtung (31b) bzw. eine zweite Getriebedrehrichtung (96b) drehbar ist.

10. Fahrzeugschloss (1) nach einem der vorhergehenden Ansprüche,
**dadurch gekennzeichnet, dass**
das Fahrzeugschloss (1) Mittel bzw. einen Speichermechanismus zum selbsttätigen Halten der Sperrklinke (7) in ihrer betätigten Stellung während der Rückdrehung des Antriebsrads (6) und der Drehfalle (5) in die geöffnete Position aufweist,
wobei vorzugsweise der Speichermechanismus einen Speicherhebel (45) aufweist, mittels dem der Auslösehebel (44) solange in seiner betätigten Stellung arretierbar ist, bis die Drehfalle (5) und das Antriebsrad (6) in ihre Ausgangsstellungen zurück gekehrt sind.

11. Fahrzeugschloss (1) nach einem der vorhergehenden Ansprüche, **dadurch gekennzeichnet, dass**
a) eine Drehfallendrehachse, eine Antriebsraddrehachse und eine Sperrklinkendrehachse jeweils voneinander beabstandet und zueinander parallel sind,
und/oder
b) die Antriebsraddrehachse und die Getriebemittelachse zueinander koaxial sind.

12. Fahrzeugschloss (1) nach einem der vorhergehenden Ansprüche,
**dadurch gekennzeichnet, dass**
die Drehfalle (5), bevorzugt direkt, mit einer Drehfallenfeder (23) in ihre geöffnete Stellung drehbar antreibbar in Verbindung steht,
wobei vorzugsweise das Antriebsrad (6) über die Drehfalle (5) mit der Drehfallenfeder (23) in Antriebsradöffnungsrichtung (31b) um die Antriebsraddrehachse drehbar antreibbar in Verbindung steht.

13. Fahrzeugschloss (1) nach einem der vorhergehenden Ansprüche,
**dadurch gekennzeichnet, dass**
die Drehfalle (5), das Antriebsrad (6) und die Sperrklinke (7) plattenförmig ausgebildet sind und parallel zueinander sowie auf gleicher Ebene angeordnet sind,
wobei vorzugsweise der Auslösemechanismus (43) in einer anderen Ebene als die Drehfalle (5), das Antriebsrad (6) und die Sperrklinke (7) angeordnet ist, wobei vorzugsweise dazwischen ein Stützblech (47) vorhanden ist.

14. Fahrzeugschloss (1) nach einem der Ansprüche 2 bis 13,
**dadurch gekennzeichnet, dass**
die Steuereinrichtung (76) Sensoren (104;105) zur Erfassung aufweist, ob sich das Fahrzeugschloss (1) in der geöffneten Stellung, in der Vorraststellung oder in der vollständig geschlossenen Stellung befindet, wobei die Sensoren (104;105) mit der Steuereinrichtung (76) in Verbindung stehen,
wobei vorzugsweise mittels der Steuereinrichtung (76) die Informationen der Sensoren (104;105) detektierbar sind und der Antriebsmotor (74) auf Basis der Informationen steuerbar ist.

15. Fahrzeugschloss (1) nach einem der vorhergehenden Ansprüche,
**dadurch gekennzeichnet, dass**
das Getriebe (75), insbesondere die beiden Getriebestufen (78-1 ;78-2), in einem sich an den Schlosskasten (4), insbesondere an eine Rückwand (8), anschließenden und von diesem nach außen abstehenden, rohrförmigen Gehäusestutzen (55) angeordnet ist, wobei der Gehäusestutzen (55) vorzugsweise fest mit dem Schlosskasten (4) verbunden ist,
wobei vorzugsweise der Gehäusestutzen (55) einstückig mit der Rückwandung (8) und bevorzugt auch mit Quer- und Längswandungen (10a;b) des Schlosskastens (4) ausgebildet, ist, wobei die Bauteile vorzugsweise aus Kunststoff bestehen.

16. Fahrzeug mit einer Fahrzeugkarosserie und einer Fahrzeugtür oder -klappe und einem Fahrzeugschloss (1) sowie einem Schließbolzen (12) zum Verriegeln der Fahrzeugtür oder -klappe,
**dadurch gekennzeichnet, dass**
das Fahrzeug ein Fahrzeugschloss (1) nach einem der vorhergehenden Ansprüche aufweist,
wobei vorzugsweise der Schlosskasten (4) in der Fahrzeugtür oder - klappe angeordnet ist und der Schließbolzen (12) fest mit der Fahrzeugkarosserie verbunden ist.

## Claims

1. Vehicle lock (1) for locking doors or hatches of motor vehicles, in particular of doors or hatches of agricultural machines, such as, for example, tractors, or of construction machines, including
a) a lock case (4),
b) a rotary latch (5), rotatably supported in the lock case (4), for gripping and retaining a locking bolt (12) in a pre-latching position or a final latching position,
c) a drive wheel (6) rotatably supported in the lock case (4), interlocked with the rotary latch (5),
d) a locking pawl (7), disposed in the lock case (4), for locking the drive wheel (6), and via it the rotary latch (5) interlocked with the drive wheel (6) in its pre-latching position or final latching position,
e) a closing device (3), to which the rotary latch (5) is drivably connected rotatably in a rotary-latch closing direction (16a) from the pre-latching position into the final latching position,
**wherein**
the drive wheel (6) is connected directly to the closing device (3) drivably in a drive-wheel closing direction (31a), and a rotation of the drive wheel (6) in the drive-wheel closing direction (31a) effects a rotation of the rotary latch (5) in the rotary-latch closing direction (16a), and
the closing device (3) includes a drive motor (74) and a transmission (75) disposed between the drive motor (7) and the drive wheel (6), wherein the transmission (75) includes at least two transmission stages (78-1 ;78-2) each including a planetary transmission (79-1;79-2).

2. Vehicle lock (1) according to claim 1,
**characterized in that**
the closing device (3) includes a control device (76) for controlling the drive motor (74).

3. Vehicle lock (1) according to claim 1 or 2,
**characterized in that**
after the unlocking of the drive wheel (6) by actuating of the locking pawl (7), the rotary latch (5) returns automatically, in particular driven by spring force, from its pre-latching position or the final latching position into its opened initial position.

4. Vehicle lock (1) according to one of the preceding claims,
**characterized in that**
the two planetary transmissions (79-1 ;79-2) each include a ring gear (80-1 ;80-2), a planetary carrier (81-1 ;81-2), a plurality of planetary gears (82-1 ;82-2), as well as a sun gear (83-1 ;83-2).

5. Vehicle lock (1) according to claim 4,
**characterized in that**
a) the first transmission stage (78-1) is directly connected to the drive motor (74), and the second transmission stage (78-2) is connected to the drive wheel (6),
b) the sun gear (83-1) of the first transmission stage (78-1) is unrotatably connected to a drive shaft (77) of the drive motor (74) about a transmission central axis,
c) the sun gear (83-2) of the second transmission stage (78-2) is unrotatably connected to the planetary carrier (81-1) of the first transmission stage (78-1) about the transmission central axis,
d) the planetary carrier (81-2) of the second transmission stage (78-2) is unrotatably connected to the drive wheel (6) about the transmission central axis, and
e) the ring gear (80-1) of the first transmission stage (78-1) is unrotatably connected to the lock case (4) about the transmission central axis.

6. Vehicle lock (1) according to claim 5,
**characterized in that**
the vehicle lock (1) includes a locking element (97) for locking the rotating of the ring gear (80-2) of the second transmission stage (78-2) in a second transmission rotational direction (96b) opposite the drive-wheel closing direction (31a), in particular as long as the locking pawl (7) is not actuated, wherein preferably the vehicle lock (1) includes a trigger mechanism for releasing the locking of the rotary latch (5), and for simultaneous suspension of the locking of the ring gear (80-2) of the second transmission stage (78-2),
wherein preferably the vehicle lock (1) includes a trigger lever (44) for, in particular direct, actuation of the locking pawl (7) for unlocking the rotary latch (5), and for simultaneous, in particular direct, actuation of the locking element (97) for the suspension of the locking of the ring gear (80-2) of the second transmission stage (78-2).

7. Vehicle lock (1) according to claim 6,
**characterized in that**
the trigger mechanism, in particular the trigger lever (44), is operable using an actuating mechanism disposed outside the lock case (4), for example, a push-button or a pull-handle.

8. Vehicle lock (1) according to one of claims 5 to 7,
**characterized in that**
the ring gear (80-2) of the second transmission stage (78-2) is freely rotatable in the drive-wheel closing direction (31a),
wherein preferably the planetary carrier (81-2) of the second transmission stage (78-2) is connected to a drive-wheel supporting bolt (24) disposed in the lock case (4) freely rotatable in the drive-wheel closing direction (31a), in particular via an axial deep groove ball bearing (109), on which drive-wheel supporting bolt (24) the drive wheel (6) is rotatably supported.

9. Vehicle lock (1) according to one of claims 5 to 8,
**characterized in that**
in the pre-latching position the planetary carrier (81-2) of the second transmission stage (78-2) is not rotatable in a drive-wheel opening direction (31b) or a second transmission rotational direction (96b).

10. Vehicle lock (1) according to one of the preceding claims,
**characterized in that**
the vehicle lock (1) includes a means or a retainer mechanism for automatic retaining of the locking pawl (7) in its actuated position during the rotating-back of the drive wheel (6) and of the rotary latch (5) into the opened position,
wherein preferably the retainer mechanism includes a retainer lever (45), by which the trigger lever (44) is lockable in its actuated position until the rotary latch (5) and the drive wheel (6) have returned into their initial positions.

11. Vehicle lock (1) according to one of the preceding claims,
**characterized in that**
a) a rotary-latch rotational axis, a drive-wheel rotational axis, and a locking-pawl rotational axis are each spaced from each other and are parallel to each other,
and/or
b) the drive-wheel rotational axis and the transmission central axis are coaxial to each other.

12. Vehicle lock (1) according to one of the preceding claims,
**characterized in that**
the rotary latch (5) is rotatably drivably connected, preferably directly, into its opened position to a rotary-latch spring (23),
wherein preferably the drive wheel (6) is rotatably drivably connected via the rotary-latch (5) to the rotary-latch spring (23) in the drive-wheel opening direction (31b) about the drive-wheel rotational axis.

13. Vehicle lock (1) according to one of the preceding claims,
**characterized in that**
the rotary latch (5), the drive wheel (6), and the locking pawl (7) are configured plate-shaped and are disposed parallel to each other and on the same plane,
wherein preferably the trigger mechanism (43) is disposed in a different plane than the rotary latch (5), the drive wheel (6), and the locking pawl (7), wherein a support plate (47) is preferably present therebetween.

14. Vehicle lock (1) according to one of claims 2 to 13,
**characterized in that**
the control device (76) includes sensors (104;105) for detecting whether the vehicle lock (1) is located in the opened position, in the pre-latching position, or in the completely closed position, wherein the sensors (104;105) are connected to the control device (76),
wherein preferably using the control device (76) the information of the sensors (104;105) is detectable, and the drive motor (74) is controllable based on the information.

15. Vehicle lock (1) according to one of the preceding claims,
**characterized in that**
the transmission (75), in particular the two transmission stages (78-1 ;78-2), is disposed in a tubular housing connecting part (55) connecting to the lock case (4), in particular to a rear wall (8), and protruding outward therefrom, wherein the housing connecting part (55) is preferably connected in a fixed manner to the lock case (4),
wherein preferably the housing connecting part (55) is configured in one piece with the rear wall (8), and preferably also with transverse and longitudinal walls (10a;b) of the lock case (4), wherein the components are preferably composed of plastic.

16. Vehicle including a vehicle body and a vehicle-door or -hatch, and a vehicle lock (1), as well as a locking bolt (12) for locking the vehicle-door or -hatch, **characterized in that**
the vehicle includes a vehicle lock (1) according to one of the preceding claims,
wherein preferably the lock case (4) is disposed in the vehicle-door or - hatch, and the locking bolt (12) is connected in a fixed manner to the vehicle body.

## Revendications

1. Serrure de véhicule (1) pour verrouiller des portes ou des volets de véhicules automobile, en particulier des portes ou des volets de machines agricoles, comme par exemple des tracteurs, ou d'engins de chantier, avec
a) un boîtier de serrure (4),
b) un pêne tournant (5) monté rotatif dans le boîtier de serrure (4) pour entourer et maintenir un boulon de fermeture (12) dans une position de pré-enclenchement ou une position d'enclenchement final,
c) une roue d'entraînement (6) montée rotatif dans le boîtier de serrure (4) et dentée avec le pêne tournant (5),
d) un cliquet de blocage (7) disposé dans le boîtier de serrure (4) pour verrouiller la roue d'entraînement (6) et, par l'intermédiaire de celle-ci, le pêne tournant (5) denté avec la roue d'entraînement (6) dans sa position de pré-enclenchement ou d'enclenchement final,
e) un dispositif de fermeture (3) avec lequel le pêne tournant (5) est en liaison de manière à pouvoir être entraîné en rotation dans une direction de fermeture de pêne tournant (16a) de la position de pré-enclenchement à la position d'enclenchement final,
la roue d'entraînement (6) étant en liaison directe avec le dispositif de fermeture (3) de manière à pouvoir être entraînée dans une direction de fermeture de roue d'entraînement (31a), et une rotation de la roue d'entraînement (6) dans la direction de fermeture de roue d'entraînement (31a) provoquant une rotation du pêne tournant (5) dans la direction de fermeture de pêne tournant (16a), et
le dispositif de traction (3) comprenant un moteur d'entraînement (74) et un engrenage (75) disposé entre le moteur d'entraînement (7) et la roue d'entraînement (6) avec au moins deux étages d'engrenage (78-1;78-2) avec chacun un engrenage planétaire (79-1 ; 79-2).

2. Serrure de véhicule (1) selon la revendication 1,
**caractérisé en ce que**
le dispositif de fermeture (3) comprend un dispositif de commande (76) pour la commande du moteur d'entraînement (74).

3. Serrure de véhicule (1) selon la revendication 1 ou 2,
**caractérisé en ce que**
le pêne tournant (5), après déverrouillage de la roue d'entraînement (6) par actionnement du cliquet de blocage (7), revient automatiquement, en particulier entraîné par la force d'un ressort, de sa position de pré-enclenchement ou de la position d'enclenchement final à sa position initiale ouverte.

4. Serrure de véhicule (1) selon l'une quelconque des revendications précédentes,
**caractérisé en ce que**
les deux engrenages planétaires (79-1 ;79-2) comprennent chacun une couronne (80-1;80-2), un porte-satellites (81-1;81-2), plusieurs roues planétaires (82-1 ;82-2) ainsi qu'une roue solaire (83-1 ;83-2).

5. Serrure de véhicule (1) selon la revendication 4,
**caractérisé en ce que**
a) le premier étage d'engrenage (78-1) est directement relié au moteur d'entraînement (74) et le deuxième étage d'engrenage (78-2) est relié à la roue d'entraînement (6),
b) la roue solaire (83-1) du premier étage d'engrenage (78-1) est reliée à un arbre d'entraînement (77) du moteur d'entraînement (74) de manière à ne pas pouvoir tourner autour d'un axe central d'engrenage,
c) la roue solaire (83-2) du deuxième étage d'engrenage (78-2) est en liaison avec le porte-satellites (81-1) du premier étage d'engrenage (78-1) de manière à ne pas pouvoir tourner autour de l'axe central d'engrenage,
d) le porte-satellites (81-2) du deuxième étage d'engrenage (78-2) est en liaison avec la roue d'entraînement (6) de manière à ne pas pouvoir tourner autour de l'axe central d'engrenage, et
e) la couronne (80-1) du premier étage d'engrenage (78-1) est en liaison avec le boîtier de serrure (4) de manière à ne pas pouvoir tourner autour de l'axe central d'engrenage.

6. Serrure de véhicule (1) selon la revendication 5,
**caractérisé en ce que**
la serrure de véhicule (1) comprend un élément de blocage (97) pour bloquer la rotation de la couronne (80-2) du deuxième étage d'engrenage (78-2) dans un deuxième direction de rotation d'engrenage (96b) opposé au direction de fermeture de roue d'entraînement (31a), en particulier tant que le cliquet de blocage (7) n'est pas actionné,
de préférence, la serrure de véhicule (1) comportant un mécanisme de déclenchement pour libérer le verrouillage du pêne tournant (5) et pour supprimer simultanément le blocage de la couronne (80-2) du deuxième étage d'engrenage (78-2),
la serrure de véhicule (1) présentant de préférence un levier de déclenchement (44) pour l'actionnement, en particulier direct, du cliquet de blocage (7) pour déverrouiller le pêne tournant (5) et pour l'actionnement simultané, en particulier direct, de l'élément de blocage (97) pour supprimer le blocage de la couronne (80-2) du deuxième étage d'engrenage (78-2).

7. Serrure de véhicule (1) selon la revendication 6,
**caractérisé en ce que**
le mécanisme de déclenchement, en particulier le levier de déclenchement (44), peut être actionné au moyen d'un mécanisme d'actionnement, par exemple un bouton-poussoir ou une poignée de tirage, disposé à l'extérieur du boîtier de serrure (4).

8. Serrure de véhicule (1) selon l'une des revendications 5 à 7,
**caractérisé en ce que**
la couronne (80-2) du deuxième étage d'engrenage (78-2) peut tourner librement dans le direction de fermeture de roue d'entraînement (31a), de préférence le porte-satellites (81-2) du deuxième étage d'engrenage (78-2) étant en liaison, de manière à pouvoir tourner librement dans le direction de fermeture de la roue d'entraînement (31a), en particulier par l'intermédiaire d'un roulement à billes axial à gorge profonde (109), avec un boulon de coussinet de roue d'entraînement (24) disposé dans le boîtier de serrure (4), sur lequel la roue d'entraînement (6) est montée de manière à pouvoir tourner.

9. Serrure de véhicule (1) selon l'une des revendications 5 à 8,
**caractérisé en ce que**
dans la position de pré-enclenchement, le porte-satellites (81-2) du deuxième étage d'engrenage (78-2) ne peut pas tourner dans une direction d'ouverture de roue d'entraînement (31b) ou dans une deuxième direction de rotation d'engrenage (96b).

10. Serrure de véhicule (1) selon l'une quelconque des revendications précédentes,
**caractérisé en ce que**
la serrure de véhicule (1) comprend des moyens ou un mécanisme de mémoire pour maintenir automatiquement le cliquet de blocage (7) dans sa position actionnée pendant la rotation inverse de la roue d'entraînement (6) et du pêne tournant (5) vers la position ouverte,
de préférence le mécanisme de stockage présentant un levier de stockage (45) au moyen duquel le levier de déclenchement (44) peut être bloqué dans sa position actionnée jusqu'à ce que le pêne tournant (5) et la roue d'entraînement (6) soient revenus dans leurs positions initiales.

11. Serrure de véhicule (1) selon l'une quelconque des revendications précédentes,
**caractérisé en ce que**
a) un axe de rotation du pêne tournant, un axe de rotation de la roue d'entraînement et un axe de rotation du cliquet de blocage sont respectivement espacés les uns des autres et parallèles les uns aux autres,
et/ou
b) l'axe de rotation de la roue d'entraînement et l'axe central d'engrenage sont coaxiaux l'un par rapport à l'autre.

12. Serrure de véhicule (1) selon l'une quelconque des revendications précédentes,
**caractérisé en ce que**
le pêne tournant (5) est en liaison, de préférence directement, avec un ressort de pêne tournant (23) de manière à pouvoir être entraîné en rotation dans sa position ouverte,
de préférence la roue d'entraînement (6) étant en liaison par le pêne tournant (5) au ressort de pêne tournant (23) de manière à pouvoir être entraînée en rotation autour de l'axe de rotation de la roue d'entraînement dans le direction d'ouverture de la roue d'entraînement (31b).

13. Serrure de véhicule (1) selon l'une quelconque des revendications précédentes,
**caractérisé en ce que**
le pêne tournant (5), la roue d'entraînement (6) et le cliquet de blocage (7) sont réalisés en forme de plaque et sont disposés parallèlement les uns aux autres ainsi que sur le même plan,
de préférence, le mécanisme de déclenchement (43) est disposé dans un plan différent de celui du pêne tournant (5), de la roue d'entraînement (6) et du cliquet de blocage (7), une tôle de support (47) étant de préférence présente entre eux.

14. Serrure de véhicule (1) selon l'une des revendications 2 à 13,
**caractérisé en ce que**
le dispositif de commande (76) comprend des détecteurs (104;105) pour détecter si la serrure de véhicule (1) se trouve dans la position ouverte, dans la position de pré-enclenchement ou dans la position complètement fermée, les détecteurs (104;105) étant en liaison avec le dispositif de commande (76),
les informations des détecteurs (104;105) pouvant de préférence être détectées par le dispositif de commande (76) et le moteur d'entraînement (74) pouvant être commandé sur la base des informations.

15. Serrure de véhicule (1) selon l'une quelconque des revendications précédentes,
**caractérisé en ce que**
l'engrenage (75), en particulier les deux étages d'engrenage (78-1 ;78-2), est disposée dans un manchon de boîtier (55) tubulaire se raccordant au boîtier de serrure (4), en particulier à une paroi arrière (8), et dépassant de celui-ci vers l'extérieur, le manchon de boîtier (55) étant de préférence reliée de manière fixe au boîtier de serrure (4),
de préférence le manchon de boîtier (55) étant réalisé d'une seule pièce avec la paroi arrière (8) et de préférence également avec des parois transversales et longitudinales (10a;b) du boîtier de serrure (4), les composants étant de préférence en matière plastique.

16. Véhicule comprenant une carrosserie de véhicule et une porte ou un volet de véhicule-et une serrure de véhicule (1) ainsi qu'un boulon de fermeture (12) pour verrouiller la porte ou le volet de véhicule,
**caractérisé en ce que**
le véhicule comporte une serrure de véhicule (1) selon l'une quelconque des revendications précédentes,
de préférence, le boîtier de serrure (4) étant disposé dans la porte ou le volet du véhicule et le boulon de fermeture (12) est relié de manière fixe à la carrosserie du véhicule.
